# EUROPÄISCHE PATENTSCHRIFT

(11) **EP 2 347 678 B1**
(45) Veröffentlichungstag und Bekanntmachung des Hinweises auf die Patenterteilung: **20.02.2013**
(21) Anmeldenummer: 10013971.6
(22) Anmeldetag: 22.10.2010
(51) Int. Cl.: A47C 7/14, A47C 7/44, A47C 3/025

(54) **Sitzeinrichtung mit einem Elastomer-Torsionsfederelement**
Seat assembly with an elastomer torsion-spring element
Dispositif de siège avec elément de ressort de torsion en élastomère

(30) Priorität: 22.01.2010 EP 10405013
(43) Veröffentlichungstag der Anmeldung: 27.07.2011
(73) Patentinhaber: Stoll Giroflex AG, 5322 Koblenz (CH)
(72) Erfinder: Pfeifer, Stephan, 5322 Kolbenz (CH); Emmenegger, Wolfgang, 79790 Küssaberg-Dangstetten (DE)
(74) Vertreter: EGLI-EUROPEAN PATENT ATTORNEYS

(56) Entgegenhaltungen:
- WO-A1-93/03653
- CH-A5- 681 772
- US-A- 5 765 804
- US-A1- 2004 189 073

## Beschreibung

Die Erfindung bezieht sich auf eine Sitzeinrichtung mit einem Sitz, mit einem Rückenträger und mit einem Träger für den Rückenträger und/oder den Sitz, wobei der Rückenträger und/oder der Sitz am Träger schwenkbar angeordnet ist, sodass eine Schwenkbewegung des Rückenträgers und/oder des Sitzes um eine Drehachse ausführbar ist, und wobei die Sitzeinrichtung mindestens ein Elastomer-Torsionsfederelement zur Übertragung einer Kraft zwischen dem Rückenträger und dem Träger und/oder zur Übertragung einer Kraft zwischen dem Sitz und dem Träger umfasst.

Es sind beispielsweise Elastomer-Torsionsfederelemente bekannt, welche ein Innengehäuse, ein das Innengehäuse umgebendes Aussengehäuse und einen in einem Zwischenraum zwischen dem Innengehäuse und dem Aussengehäuse angeordneten Elastomer-Körper umfassen. Dabei weist das Innengehäuse in der Regel mindestens eine Kontaktfläche auf, an welcher der Elastomer-Körper mit dem Innengehäuse in Kontakt ist, während das Aussengehäuse mindestens eine Kontaktfläche aufweist, an welcher der Elastomer-Körper mit dem Aussengehäuse in Kontakt ist. Weiterhin ist das Innengehäuse und/oder das Aussengehäuse des jeweiligen Elastomer-Torsionsfederelements um eine Drehachse drehbar angeordnet und eine Drehung des Innengehäuses und/oder des Aussengehäuses um einen Drehwinkel um die Drehachse derart ausführbar, dass bei der jeweiligen Drehung das Innengehäuse relativ zum Aussengehäuse bewegt und dabei eine Deformation des Elastomer-Körpers erzeugt wird, sodass der Elastomer-Körper zwischen dem Aussengehäuse und dem Innengehäuse ein Rückstelldrehmoment erzeugt, welches der Drehung entgegengerichtet ist.

Ein derartiges Elastomer-Torsionsfederelement wird beispielsweise in Vorrichtungen zur Kraftübertragung zwischen relativ zueinander bewegbaren Körpern verwendet, um bei einer Bewegung eines ersten Körpers relativ zu einem zweiten Körper eine Rückstellkraft zu erzeugen, welche der jeweiligen Bewegung entgegenwirkt. Die jeweilige Vorrichtung zur Kraftübertragung bewirkt beispielsweise, dass - falls eine erste Kraft auf den ersten Körper wirkt und demzufolge den ersten Körper relativ zum zweiten Körper bewegt - die Vorrichtung zur Kraftübertragung eine Rückstellkraft erzeugt, welche der ersten Kraft entgegenwirkt, sodass der erste Körper eine Gleichgewichtslage relativ zum zweiten Körper annehmen kann, wobei in der Gleichgewichtslage die erste Kraft durch die jeweilige Rückstellkraft kompensiert ist.

Eine derartige Vorrichtung zur Kraftübertragung zwischen einem ersten Körper und einem zweiten, relativ zum ersten Körper bewegbaren Körper kann mit mindestens einem Elastomer-Torsionsfederelement der vorstehend genannten Art und mit einem ersten Kopplungsmittel zum Koppeln des ersten Körpers an das Aussengehäuse des jeweiligen Elastomer-Torsionsfederelements und einem zweiten Kopplungsmittel zum Koppeln des zweiten Körpers an das Innengehäuse des jeweiligen Elastomer-Torsionsfederelements realisiert werden. Zu diesem Zweck können das erste Kopplungsmittel und das zweite Kopplungsmittel beispielsweise derart ausgebildet sein, dass der erste Körper derart an das Aussengehäuse des jeweiligen Elastomer-Torsionsfederelements koppelbar ist und der zweite Körper derart an das Innengehäuse des jeweiligen Elastomer-Torsionsfederelements koppelbar ist, dass bei einer Bewegung des ersten Körpers relativ zum zweiten Körper eine Drehung des Innengehäuses und/oder des Aussengehäuses um einen Drehwinkel um die Drehachse ausgeführt wird, bei welcher Drehung das Innengehäuse relativ zum Aussengehäuse bewegt und dabei eine Deformation des Elastomer-Körpers erzeugt wird. Dabei erzeugt der Elastomer-Körper des jeweiligen Elastomer-Torsionsfederelements zwischen dem jeweiligen Aussengehäuse und dem jeweiligen Innengehäuse ein Rückstelldrehmoment, welches der Drehung des Innengehäuses bzw. des Aussengehäuses entgegengerichtet ist. Das von dem jeweiligen Elastomer-Torsionsfederelement erzeugte Rückstelldrehmoment entspricht dabei einer Rückstellkraft, welche der jeweiligen Bewegung des ersten Körpers relativ zum zweiten Körper entgegenwirkt.

Vorrichtungen zur Kraftübertragung gemäss der vorstehend genannten Art werden auf vielen technischen Gebieten im Bereich des Maschinenbaus angewendet.

Ein Anwendungsgebiet derartiger Vorrichtungen zur Kraftübertragung sind u.a. Sitzeinrichtungen, beispielsweise Stühle.

Sitzeinrichtungen sind häufig nicht starr ausgebildet, sondern umfassen meist eine ortsfest angeordnete Tragstruktur und einen relativ zu der Tragstruktur schwenkbaren Rückenteil und/oder einen relativ zu der Tragstruktur schwenkbaren Sitz, um beispielsweise zu ermöglichen, dass einerseits die räumliche Anordnung des Rückenteils und/oder des Sitzes an die jeweilige Körperhaltung einer auf der jeweiligen Sitzeinrichtung sitzenden, ihre Körperhaltung ständig ändernde Person angepasst werden kann, oder um beispielsweise zu erreichen, dass dieselbe Sitzeinrichtung auf unterschiedliche Bedürfnisse verschiedener Personen, welche beispielsweise eine unterschiedliche Körpergrösse oder ein unterschiedliches Gewicht aufweisen oder unterschiedliche Gewohnheiten hinsichtlich ihrer bevorzugten Körperhaltung haben können, abgestimmt werden kann. In diesem Fall kann eine Vorrichtung zur Kraftübertragung der vorstehend genannten Art vorteilhaft verwendet werden, um den Rückenteil über das jeweilige Elastomer-Torsionsfederelement an die Tragstruktur zu koppeln und damit zu erreichen, dass der Rückenteil bei Einwirkung einer auf den Rückenteil wirkenden Kraft relativ zu einer vorbestimmten Grundstellung schwenkbar ist und das jeweilige Elastomer-Torsionsfederelement bei der jeweiligen Schwenkbewegung des Rückenteils eine auf den Rückenteil wirkende Rückstellkraft bzw. ein auf den Rückenteil wirkendes Rückstelldrehmoment erzeugt, um den Rückenteil jeweils in einer stabilen Gleichgewichtslage zu halten. Letzteres verbessert den Sitzkomfort. Entsprechend kann eine Vorrichtung zur Kraftübertragung der vorstehend genannten Art verwendet werden, um einen Sitz der Sitzeinrichtung über das jeweilige Elastomer-Torsionsfederelement an die Tragstruktur zu koppeln.

Die EP 1486142 A1 zeigt einen Stuhl mit einer Elastomer-Elastomer-Torsionsfederelement 258 der vorstehend genannten Art, welches dazu dient, ein Rückstelldrehmoment zu erzeugen, welches einer Schwenkbewegung eines Sitzträgers um eine Drehachse entgegenwirkt. Das Elastomer-Torsionsfederelement 258 enthält ein Innengehäuse 260 und ein Aussengehäuse 264, wobei in einem Zwischenraum zwischen dem Innengehäuse 260 und dem Aussengehäuse 264 ein Elastomer-Körper 262 eingebracht ist. Das Innengehäuse 260 weist auf seiner Aussenseite eine Kontaktfläche auf, an welcher der Elastomer-Körper 262 mit dem Innengehäuse 260 in Kontakt ist, und das Aussengehäuse 264 weist auf seiner Innenseite eine Kontaktfläche auf, an welcher der Elastomer-Körper 262 mit dem Aussengehäuse 264 in Kontakt ist. Dabei ist der Elastomer-Körper 262 mit der jeweiligen Kontaktfläche des Innengehäuses 260 und der jeweiligen Kontaktfläche des Aussengehäuses 264 fest verbunden, sodass der Elastomer-Körper 262 weder an der Kontaktfläche des Innengehäuses 260 noch an der Kontaktfläche des Aussengehäuses 264 relativ zu dem Innengehäuse oder zu dem Aussengehäuse verrutschen kann.

Das Aussengehäuse 264 und das Innengehäuse 260 sind zylindrisch ausgebildet und koaxial zueinander angeordnet. Das Aussengehäuse 264 ist an einer Tragstruktur des Stuhls gehalten, während das Innengehäuse 260 drehfest auf einer Welle 250 sitzt, welche um ihre Längsachse drehbar ist. Ein Sitz 32 des Stuhls ist derart an die Welle 250 gekoppelt, dass, falls der Sitz 32 durch das Gewicht einer Person belastet wird, die Welle 250 um ihre Längsachse gedreht und der Sitz 32 aus einer vorgegebenen Grundstellung geschwenkt wird. Infolge der Drehung der Welle 250 wird das Innengehäuse 260 um ihre Längsrichtung gedreht und dabei relativ zum Aussengehäuse 264 verdreht, mit der Folge, dass das Elastomer-Torsionsfederelement 258 ein auf die Welle 250 bzw. den Sitz 32 wirkendes Rückstelldrehmoment erzeugt, welches der Drehbewegung der Welle 250 bzw. der Schwenkbewegung des Sitzes 32 entgegenwirkt und mit wachsendem Drehwinkel grösser wird. Im Falle des Elastomer-Torsionsfederelements 258 kann die Grösse des minimalen Drehmoments, welches auf die Welle 250 wirkt, wenn der Sitz 32 aus der genannten Grundstellung geschwenkt wird (im Folgenden "Mindest-Rückstelldrehmoment"' genannt), verändert werden, beispielsweise abhängig vom Gewicht einer auf dem Stuhl sitzenden Person. Zu diesem Zweck kann das Aussengehäuse 264 mit Hilfe eines an der Tragstruktur des Stuhls angeordneten Drehmechanismus um seine Längsachse gedreht werden und somit um die Längsachse der Welle 250 gedreht werden, wobei das Aussengehäuse 264 relativ zur Tragstruktur des Stuhls und relativ zum Innengehäuse 260 bzw. zur Welle 250 verdreht wird. Mittels der Verdrehung der des Aussengehäuses 264 relativ zum Innengehäuse 260 wird das Elastomer-Torsionsfederelement 258 vorgespannt, wobei der Drehwinkel, um den das Aussengehäuse 264 relativ zum Innengehäuse 260 verdreht ist, wenn sich der Sitz 32 in der Grundstellung befindet, die Grösse des "Mindest-Rückstelldrehmoments" bestimmt.

Wegen der zylindrischen Form des Aussengehäuses 264 und des Innengehäuses 260 sind die jeweils an den Elastomer-Körper 262 angrenzenden Kontaktflächen des Aussengehäuses 264 und des Innengehäuses 260 - jeweils in einer zur Welle 250 senkrechten Schnittebene - jeweils kreisförmig. Bei einer Drehung der Welle 250 um ihre Längsrichtung wird der Elastomer-Körper 262 derart deformiert, dass es jeweils auf Zug belastet wird.

Das Elastomer-Torsionsfederelement 258 hat den Nachteil, dass das Rückstelldrehmoment, welches bei einer Drehung der Welle 250 um einen bestimmten Drehwinkel erzeugt wird, einen relativ geringen Anstieg als Funktion des jeweiligen Drehwinkels zeigt, insbesondere dann, wenn das Elastomer-Torsionsfederelement 258 nicht oder nur geringfügig vorgespannt ist. Daraus resultiert als weiterer Nachteil, dass die Elastomer-Torsionsfederelement 258 sehr stark vorgespannt werden muss, wenn ein grosses Mindest-Rückstelldrehmoment eingestellt werden soll, um z.B. Personen mit hohem Gewicht einen angemessenen Sitzkomfort bieten zu können. Weiterhin nimmt das Rückstelldrehmoment als Funktion des Drehwinkels der Welle 250 stark nichtlinear (progressiv) zu, wenn die Welle 250 beispielsweise um einen Drehwinkel im Bereich von 0 bis ca. 70° gedreht werden soll. Eine grosse Nichtlinearität des Rückstelldrehmoments in dem genannten Drehwinkelbereich ist im Hinblick auf Anwendungen im Zusammenhang mit Sitzeinrichtungen unerwünscht, da derartige Nichtlinearitäten von einem Benutzer in der Regel als unangenehm empfunden werden. Somit wird der zur Verfügung stehende Drehwinkelbereich verkleinert, was unkomfortabel ist. Zudem wird der Elastomer-Körper 262 durch die hohe Vorspannung dauerhaft und stark belastet, wodurch er schneller ermüdet. Hierdurch hat das Elastomer-Torsionsfederelement 258 eine geringe Lebensdauer und muss häufig ausgetauscht werden. Ein weiterer Nachteil besteht darin, dass eine Einstellung der jeweiligen Vorspannung des Elastomer-Torsionsfederelements 258 mühsam und zeitaufwendig ist, zumal das Aussengehäuse 264 um einen grossen Winkel relativ zum Innengehäuse 260 verstellt werden muss, um ein bestimmtes Mindest-Rückstelldrehmoment einzustellen.

Aus GB 2070727 A ist ein weiteres Elastomer-Torsionsfederelement der oben genannten Art bekannt. Dieses Elastomer-Torsionsfederelement wird in einer Vorrichtung zur Kraftübertragung zwischen einer Basisplatte und einem relativ zu der Basisplatte bewegbar gelagerten Motor verwendet. Dieses Elastomer-Torsionsfederelement weist ebenfalls ein Innengehäuse und ein das Innengehäuse umgebendes Aussengehäuse auf, wobei das Innengehäuse und/oder des Aussengehäuse um eine Drehachse drehbar angeordnet ist. Die Aussenfläche des Innengehäuses und die Innenfläche des Aussengehäuses weisen in einer zur Drehachse senkrechten Schnittebene einen Querschnitt mit der Form eines Quadrats auf. Zwischen dem Innengehäuse und dem Aussengehäuse ist ein Zwischenraum ausgebildet. Das Innengehäuse des Elastomer-Torsionsfederelements ist in einer "Grundstellung" relativ zum Aussengehäuse um 45° um die Drehachse verdreht, sodass sich in diesem Fall der Zwischenraum im Wesentlichen aus vier Teilbereichen zusammensetzt, welche im Bereich der vier Ecken des Aussengehäuses ausgebildet sind und - in einem Querschnitt senkrecht zur Drehachse - die Form eines Dreiecks aufweisen. In jeden dieser vier Teilbereiche ist jeweils ein Elastomer-Körper (vorzugsweise aus Gummi) eingesetzt. Der jeweilige Elastomer-Körper hat im undeformierten Zustand die Form eines Zylinders. Die Elastomerkörper werden vor dem Einbringen in die jeweiligen Teilbereiche des Zwischenraums jeweils komprimiert und - im komprimierten Zustand - in den jeweiligen Teilbereich des Zwischenraums derart eingesetzt, dass jeder der Teilbereiche im Wesentlichen von einem der Elastomer-Körper ausgefüllt ist und jeder der Elastomer-Körper mit einem gewissen Druck an der Aussenfläche des Innengehäuses und der Innenfläche des Aussengehäuses anliegt, wobei die Elastomer-Körper weder mit dem Innengehäuse und noch mit dem Aussengehäuse fest verbunden sind. Die vier Elastomer-Körper dieses Elastomer-Torsionsfederelements sind jeweils identisch, sodass das Innengehäuse des Elastomer-Torsionsfederelements von den Elastomerkörpern in der genannten Grundstellung gehalten wird, sofern auf das Aussengehäuse bzw. das Innengehäuse keine äusseren Kräfte wirken, welche das Innengehäuse relativ zum Aussengehäuse um die Drehachse drehen könnten. Wird allerdings das Innengehäuse relativ zum Aussengehäuse um die Drehachse gedreht, so erzeugen die vier Elastomer-Körper ein Rückstelldrehmoment zwischen dem Innengehäuse und dem Aussengehäuse, welches der jeweiligen Drehbewegung entgegenwirkt und mit wachsendem Drehwinkel wächst. Dieses Elastomer-Torsionsfederelement hat verschiedene Nachteile. Das Innengehäuse kann um die Drehachse maximal um ca. 30° relativ zum Aussengehäuse verdreht werden, und zwar in beide Drehrichtungen in gleichem Masse. Verdrehungen um mehr als 30° im Vergleich zur Grundstellung sind nicht praktikabel. Zum einen wächst das Rückstelldrehmoment dieses Elastomer-Torsionsfederelement bei einer Verdrehung des Innengehäuses um einen Drehwinkel (relativ zu der genannten Grundstellung bezüglich des Aussengehäuses) als Funktion des Drehwinkels im Bereich von 0 bis 30° mit einer grossen Nichtlinearität an. Weiterhin besteht die Gefahr, dass die Elastomer-Körper bei einer Verdrehung des Innengehäuses um mehr als 30° gegenüber dem Innengehäuse bzw. dem Aussengehäuse verrutschen. Dabei kann das Innengehäuse in eine instabile Lage geraten, sodass die Elastomer-Körper nicht mehr in der Lage sind, ein Rückstelldrehmoment zu erzeugen, welches das Innengehäuse mit Sicherheit wieder in die jeweilige Grundstellung relativ zum Aussengehäuse bringen kann. Eine derartige Instabilität ist in vielen Anwendungen unerwünscht und muss gegebenenfalls verhindert werden, beispielsweise durch Sicherheitsmassnahmen, welche eine weitere Verdrehung des Innengehäuses blockieren, wenn die Verdrehung des Innengehäuses gegenüber der Grundstellung eine kritische Grenze von ca. 30° gegenüber der Grundstellung erreicht.

Die Druckschrift WO 93/03653 zeigt eine Sitzeinrichtung mit einer Rückenlehne und einem Sitz, welche über einen Hebel verbunden sind, welcher an einem rückwärtigen Teil des Sitzes und an seinem anderen Ende an einer Basis angelenkt ist. Das Gelenk weist eine gemeinsame Achse mit einer Schwinge für die Rückenlehne auf und ist mit der Schwinge durch eine elastische Drehmoment-Widerstandsvorrichtung aus Gummi oder anderem Elastomer verbunden, welches radial um die Achse ausgebildet ist und zwischen Hebel und Schwinge wirkt.

Der vorliegenden Erfindung liegt daher die Aufgabe zugrunde, die genannten Nachteile zu vermeiden und eine Sitzeinrichtung mit einem Elastomer-Torsionsfederelement zu schaffen, welches eine Verdrehung des Innengehäuses gegenüber dem Aussengehäuse um mehr als 30° ermöglicht und ein Rückstelldrehmoment erzeugt, welches einen relativ steilen Anstieg als Funktion des jeweiligen Drehwinkels und in einem möglichst grossen Drehwinkelbereich einen im Wesentlichen linearen Verlauf als Funktion des Drehwinkels zeigt.

Die genannte Aufgabe wird durch eine Sitzeinrichtung mit den Merkmalen des Patentanspruchs 1 gelöst oder alternativ durch eine Sitzeinrichtung mit den Merkmalen des Patentanspruchs 2 gelöst.

Die jeweilige erfindungsgemässe Sitzeinrichtung umfasst einen Sitz, einen Rückenträger, einen Träger für den Rückenträger und/oder den Sitz, wobei der Rückenträger und/oder der Sitz am Träger derart schwenkbar angelenkt ist, dass eine Schwenkbewegung des Rückenträgers und/oder des Sitzes um eine Drehachse ausführbar ist. Die jeweilige Sitzeinrichtung umfasst weiterhin mindestens ein Elastomer-Torsionsfederelement.

Das jeweilige Elastomer-Torsionsfederelement umfasst ein Innengehäuse, ein das Innengehäuse umgebendes Aussengehäuse und einen in einem Zwischenraum zwischen dem Innengehäuse und dem Aussengehäuse angeordneten Elastomer-Körper. Das Innengehäuse weist mindestens eine Kontaktfläche auf, an welcher der Elastomer-Körper mit dem Innengehäuse in Kontakt ist, und das Aussengehäuse weist mindestens eine Kontaktfläche auf, an welcher der Elastomer-Körper mit dem Aussengehäuse in Kontakt ist, wobei der Elastomer-Körper mit der Kontaktfläche des Innengehäuses und der Kontaktfläche des Aussengehäuses fest verbunden ist. Weiterhin ist das Innengehäuse und/oder das Aussengehäuse des jeweiligen Elastomer-Torsionsfederelements um die Drehachse drehbar angeordnet.

Gemäss einer ersten Variante ist der Träger mit dem Aussengehäuse des jeweiligen Elastomer-Torsionsfederelements und der Rückenträger und/oder der Sitz mit dem Innengehäuse des jeweiligen Elastomer-Torsionsfederelements derart gekoppelt, dass bei der jeweiligen Schwenkbewegung des Rückenträgers und/oder des Sitzes eine Drehung des Innengehäuses um einen Drehwinkel um die Drehachse ausgeführt wird, bei welcher Drehung das Innengehäuses relativ zum Aussengehäuse bewegt und dabei eine Deformation des Elastomer-Körpers erzeugt wird, sodass der Elastomer-Körper zwischen dem Aussengehäuse und dem Innengehäuse ein Rückstelldrehmoment erzeugt, welches der Drehung entgegengerichtet ist.

In einer zweiten Variante (d.h. in einer Alternative zu der vorstehend genannten ersten Variante) ist der Träger mit dem Innengehäuse des jeweiligen Elastomer-Torsionsfederelements und der Rückenträger und/oder der Sitz mit dem Aussengehäuse des jeweiligen Elastomer-Torsionsfederelements derart gekoppelt, dass bei der jeweiligen Schwenkbewegung des Rückenträgers und/oder des Sitzes eine Drehung des Aussengehäuses um einen Drehwinkel um die Drehachse ausgeführt wird, bei welcher Drehung das Innengehäuses relativ zum Aussengehäuse bewegt und dabei eine Deformation des Elastomer-Körpers erzeugt wird, sodass der Elastomer-Körper zwischen dem Aussengehäuse und dem Innengehäuse ein Rückstelldrehmoment erzeugt, welches der Drehung entgegengerichtet ist.

Die jeweiligen Kontaktflächen des Innengehäuses und/oder des Aussengehäuses sind derart ausgebildet, dass die Kontaktfläche des Innengehäuses in einer zur Drehachse senkrechten Schnittebene einen nicht kreisförmigen Querschnitt aufweist und/oder die Kontaktfläche des Aussengehäuses in einer zur Drehachse senkrechten Schnittebene einen nicht kreisförmigen Querschnitt aufweist.

Gemäss der Erfindung ist die Kontaktfläche des Aussengehäuses: (a) zumindest abschnittsweise zylindrisch ausgebildet oder (b) - jeweils in einer zur Drehachse senkrechten Schnittebene - rechteckig ausgebildet, wobei zumindest zwei paarweise gegenüberliegende Ecken abgerundet sind, oder (c) enthält sie zwei paarweise gegenüberliegende, gleichschenklige Winkelsegmente und zwei paarweise gegenüberliegende Halbkreissegmente, deren Enden jeweils mit den Enden der Winkelsegmente verbunden sind.

Der Elastomer-Körper kann beispielsweise aus Gummi gefertigt sein,

Dieses Elastomer-Torsionsfederelement unterscheidet sich gemäss der Erfindung von dem oben genannten, aus EP 1486142 A1 bekannten Elastomer-Torsionsfederelement im Wesentlichen dadurch, dass die Kontaktfläche des Innengehäuses in einer zur Drehachse senkrechten Schnittebene und/oder die Kontaktfläche des Aussengehäuses in einer zur Drehachse senkrechten Schnittebene nicht kreisförmig ist, während im Falle des aus EP 1486142 A1 bekannten Elastomer-Torsionsfederelements die Kontaktfläche des Innengehäuses in einer zur Drehachse senkrechten Schnittebene und/oder die Kontaktfläche des Aussengehäuses jeweils Querschnitte in Form von zwei konzentrischen Kreisen aufweisen. Im Falle des aus EP 1486142 A1 bekannten Elastomer-Torsionsfederelements sind die Kontaktflächen des Innengehäuses und des Aussengehäuses folglich rotationssymmetrisch zur Drehachse des Elastomer-Torsionsfederelements ausgebildet. Dies hat u.a. zur Folge, dass der Elastomer-Körper dieses Elastomer-Torsionsfederelements bei einer Drehung des Innengehäuses relativ zum Aussengehäuse ausschliesslich auf Zug belastet und derart deformiert wird, dass die räumliche Verteilung der mechanischen Spannung im Elastomer-Körper jeweils rotationssymmetrisch zur Drehachse des Elastomer-Torsionsfederelements ist. Im Unterschied hierzu ist im Falle des erfindungsgemässen Elastomer-Torsionsfederelements zumindest eine der Kontaktflächen des Innengehäuses bzw. des Aussengehäuses nicht rotationssymmetrisch zur Drehachse ausgebildet. Als Resultat dieses Unterschieds werden die jeweiligen Elastomer-Körper des erfindungsgemässen Elastomer-Torsionsfederelements und des aus EP 1486142 A1 bekannten Elastomer-Torsionsfederelements auf unterschiedliche Weise deformiert, wenn das Innengehäuse des jeweiligen Elastomer-Torsionsfederelements relativ zum Aussengehäuse des jeweiligen Elastomer-Torsionsfederelements um die jeweilige Drehachse gedreht wird. Bedingt durch die Querschnittsform des Innengehäuses bzw. des Innengehäuses erzeugt das erfindungsgemässe Elastomer-Torsionsfederelement ein Rückstelldrehmoment, welches grundsätzlich (im Vergleich zu dem aus EP 1486142 A1 bekannten Elastomer-Torsionsfederelement) einen steileren Anstieg als Funktion des jeweiligen Drehwinkels aufweist (insbesondere im Bereich kleiner Drehwinkel). Bei diesem Vergleich ist vorausgesetzt, dass die Elastomer-Körper der jeweiligen Elastomer-Torsionsfederelemente aus demselben Elastomer, beispielsweise Gummi, gefertigt sind. Demnach hat das erfindungsgemässe Elastomer-Torsionsfederelement den Vorteil, dass das Innengehäuse relativ zum Aussengehäuse um einen kleineren Drehwinkel um die Drehachse gedreht werden muss, um den Elastomer-Körper derart vorzuspannen, dass das Elastomer-Torsionsfederelement ein vorgegebenes Mindest-Rückstelldrehmoment erzeugt. Auf diese Weise bietet das erfindungsgemässe Elastomer-Torsionsfederelement den Vorteil, dass der Elastomer-Körper in geringerem Masse gedehnt werden muss und folglich weniger anfällig für Verschleiss- und Ermüdungserscheinungen ist.

Das jeweilige Elastomer-Torsionsfederelement der erfindungsgemässen Sitzeinrichtung unterscheidet sich von dem oben genannten, aus GB 2070727 A bekannten Elastomer-Torsionsfederelement u.a, dadurch, dass der Elastomer-Körper mit der Kontaktfläche des Innengehäuses und der Kontaktfläche des Aussengehäuses fest verbunden ist. Daraus resultiert der Vorteil, dass sich der Elastomer-Körper im Bereich der genannten Kontaktflächen weder gegenüber der Kontaktfläche des Innengehäuses noch gegenüber der Kontaktfläche des Aussengehäuses verschieben kann, selbst wenn das Innengehäuse relativ zum Aussengehäuse um die Drehachse gedreht und der Elastomer-Körper dabei deformiert wird. Dadurch, dass der Elastomer-Körper mit dem Innengehäuse und dem Aussengehäuse fest verbunden ist, ist es im Falle des erfindungsgemässen Elastomer-Torsionsfederelements möglich, den Elastomer-Körper derart in den Zwischenraum zwischen dem Innengehäuse und dem Aussengehäuse einzubringen, dass der Elastomer-Körper (zumindest in einer bestimmten Stellung des Innengehäuses relativ zum Aussengehäuse) nicht vorgespannt und insbesondere nicht komprimiert ist. Daraus resultiert - insbesondere im Vergleich mit dem aus GB 2070727 A bekannten Elastomer-Torsionsfederelement - dass das Innengehäuse (ausgehend aus einer bestimmten Grundstellung relativ zu dem Aussengehäuse) über einen Drehwinkelbereich von mehr als 30°, z.B. um Drehwinkel im Bereich von 0° - 80°, relativ zu dem Aussengehäuse verdreht werden kann, ohne den Elastomer-Körper zu beschädigen. Weiterhin kann der Elastomer-Körper derart ausgebildet werden, dass das erfindungsgemässe Elastomer-Torsionsfederelement bei einer Verdrehung des Innengehäuses relativ zum Aussengehäuse ein Rückstelldrehmoment erzeugt, welches für Drehwinkel im Bereich von beispielsweise 0° - 80° einen im Wesentlichen linearen Verlauf als Funktion des Drehwinkels zeigt.

In einer Weiterentwicklung der vorstehend genannten ersten Variante ist das Aussengehäuse des jeweiligen Elastomer-Torsionsfederelements mit dem Träger verbunden und das Innengehäuse des jeweiligen Elastomer-Torsionsfederelements ist mit einer um die Drehachse drehbaren Lagerwelle verbunden, welche drehstarr mit dem Rückenträger und/oder dem Sitz verbunden ist.

Alternativ ist - in einer Weiterentwicklung der vorstehend genannten zweiten Variante - das Innengehäuse des jeweiligen Elastomer-Torsionsfederelements mit dem Träger verbunden und das Aussengehäuse des jeweiligen Elastomer-Torsionsfederelements ist mit einer um die Drehachse drehbaren Lagerwelle verbunden, welche drehstarr mit dem Rückenträger und/oder dem Sitz verbunden ist.

Eine Ausführungsform des jeweiligen Elastomer-Torsionsfederelements der jeweiligen erfindungsgemässen Sitzeinrichtung ist dadurch charakterisiert, dass die Kontaktfläche des Innengehäuses und die Kontaktfläche des Aussengehäuses derart relativ zueinander angeordnet sind, dass bei der Drehung des Innengehäuses und/oder des Aussengehäuses um die Drehachse zumindest in einem vorbestimmten Drehwinkelbereich eine Reduktion einer Distanz zwischen einem definierten Punkt des Innengehäuses und einem definierten Punkt des Aussengehäuses hervorrufbar ist. In diesem Fall wird - wegen der erwähnten Reduktion der Distanz zwischen den jeweiligen Punkten des Innengehäuses und des Aussengehäuses - der Elastomer-Körper bei einer Drehung des Innengehäuses relativ zum Aussengehäuse nicht ausschliesslich auf Zug belastet, sondern in bestimmten Bereichen des Elastomer-Körpers auch auf Druck belastet. Demgemäss wird die jeweilige Deformation des Elastomer-Körpers durch Überlagerungen von Zug- und Druckspannungen bestimmt. Die Druckbelastung in bestimmten Bereichen des Elastomer-Körpers kompensiert eine Zugbelastung in anderen Bereichen des Elastomer-Körpers. Hierdurch wird das gesamte Material des Elastomer-Körpers nicht-homogen belastet. Diese Ausführungsform ermöglicht es, ein Rückstelldrehmoment zwischen dem Aussengehäuse und dem Innengehäuse zu erzeugen, welches einen besonders steilen Anstieg als Funktion des jeweiligen Drehwinkels und in einem besonders grossen Drehwinkelbereich einen im Wesentlichen linearen Verlauf als Funktion des Drehwinkels zeigt.

Eine Ausführungsform des jeweiligen Elastomer-Torsionsfederelements der jeweiligen erfindungsgemässen Sitzeinrichtung ist dadurch charakterisiert, dass die Kontaktfläche des Innengehäuses und die Kontaktfläche des Aussengehäuses in einer zur Drehachse senkrechten Schnittebene einen nicht kreisförmigen Querschnitt aufweisen und derart relativ zueinander angeordnet sind, dass mittels der Drehung des Innengehäuses und/oder des Aussengehäuses um die Drehachse eine Druckbelastung in zumindest einem Bereich des Elastomer-Körpers hervorrufbar ist. Im Falle dieser Ausführungsform wird der Elastomer-Körper bei einer Drehung des Innengehäuses und/oder des Aussengehäuses um die Drehachse zumindest in einem bestimmten Drehwinkelbereich derart deformiert, dass der Elastomer-Körper in bestimmten Bereichen auf Zug und anderen Bereichen auf Druck belastet wird. Zug und Druck sind dabei innerhalb des Elastomer-Körpers derart verteilt, dass der Elastomer-Körper nicht-homogen belastet wird und die jeweiligen Druckspannungen die jeweiligen Zugspannungen zumindest teilweise kompensieren. Diese Ausführungsform ermöglicht es, ein Rückstelldrehmoment zwischen dem Aussengehäuse und dem Innengehäuse zu erzeugen, welches einen besonders steilen Anstieg als Funktion des jeweiligen Drehwinkels und in einem besonders grossen Drehwinkelbereich einen im Wesentlichen linearen Verlauf als Funktion des Drehwinkels zeigt.

Bei einer Ausführungsform des jeweiligen Elastomer-Torsionsfederelements der jeweiligen erfindungsgemässen Sitzeinrichtung sind die Kontaktfläche des Innengehäuses und die Kontaktfläche des Aussengehäuses derart ausgebildet, dass die jeweilige Drehung des Innengehäuses und/oder des Aussengehäuses um die Drehachse um einen Drehwinkel in einem vorbestimmten Drehwinkelbereich ein mit dem jeweiligen Drehwinkel linear ansteigendes Rückstelldrehmoment hervorruft. Da die Kontaktfläche des Innengehäuses bzw. die Kontaktfläche des Aussengehäuses nicht rotationssymmetrisch zur Drehachse sind, wird die Abhängigkeit des Rückstelldrehmoments vom Drehwinkel wesentlich bestimmt von der Lage, die das Innengehäuse relativ zum Aussengehäuse einnimmt, wenn sich das Innengehäuse in einer vorgegebenen Grundstellung befindet. Die Grundstellung des Innengehäuses relativ zum Aussengehäuse kann derart gewählt werden, dass das Rückstellmoment als Funktion des Drehwinkels in dem jeweils vorbestimmten Drehwinkelbereich einen linearen Verlauf zeigt.

Bei einer Ausführungsform des jeweiligen Elastomer-Torsionsfederelements der jeweiligen erfindungsgemässen Sitzeinrichtung sind die Kontaktfläche des Innengehäuses und/oder die Kontaktfläche des Aussengehäuses - jeweils in einer zur Drehachse senkrechten Schnittebene - polygonal oder zumindest abschnittsweise geradlinig ausgebildet. Eine solche Ausgestaltung der Kontaktflächen des Innengehäuses und des Aussengehäuses erlaubt eine anwendungsspezifische, nicht-homogene Deformation des Elastomer-Körpers in Abhängigkeit von dem jeweiligen Drehwinkel.

Bei der jeweiligen erfindungsgemässen Sitzeinrichtung ist die Kontaktfläche des Aussengehäuses zumindest abschnittsweise zylindrisch ausgebildet. Hierdurch wird der Elastomer-Körper bei einer Drehung des Innengehäuses relativ zum Aussengehäuse nicht-homogen belastet.

Bei der jeweiligen erfindungsgemässen Sitzeinrichtung ist die Kontaktfläche des Aussengehäuses - jeweils in einer zur Drehachse senkrechten Schnittebene - rechteckig ausgebildet, wobei zumindest zwei paarweise gegenüberliegende Ecken abgerundet sind. Eine solche Ausgestaltung der Innenfläche des Aussengehäuses erlaubt ebenfalls eine anwendungsspezifische, nicht-homogene Belastung des Elastomer-Körpers in Abhängigkeit von dem jeweiligen Drehwinkel.

Bei der jeweiligen erfindungsgemässen Sitzeinrichtung enthält die Kontaktfläche des Aussengehäuses zwei paarweise gegenüberliegende, gleichschenklige Winkelsegmente und zwei paarweise gegenüberliegende Halbkreissegmente, deren Enden jeweils mit den Enden der Rechteck-Winkelsegmente verbunden sind. Anhand von Messreihen hat sich herausgestellt, dass das Elastomer-Torsionsfederelement mit einer derart ausgebildeten Kontaktfläche des Aussengehäuses eine Kennlinie aufweist, bei welcher der Verlauf des Rückstelldrehmoments in Relation zum Drehwinkel linear ist.

Bei einer Ausführungsform des jeweiligen Elastomer-Torsionsfederelements der jeweiligen erfindungsgemässen Sitzeinrichtung ist die Kontaktfläche des Innengehäuses - jeweils in einer zur Drehachse senkrechten Schnittebene - rechteckig ausgebildet. Eine solche Ausgestaltung der Kontaktfläche des Innengehäuses erweist sich als besonders vorteilhaft, da hierdurch bestimmte Bereiche des Elastomer-Körpers bei einer Drehung des Innengehäuses relativ zum Aussengehäuse mit Druckkräften belastet werden, welche Zugkräfte in dem Elastomer-Körper kompensieren. Durch diese nicht-homogene Belastung des Elastomer-Körpers zeigt das von dem Elastomer-Torsionsfederelement erzeugte Rückstelldrehmoment als Funktion Drehwinkels in einem besonders grossen Drehwinkelbereich einen linearen Verlauf mit einem besonders steilen Anstieg. Beispielsweise kann die Kontaktfläche des Innengehäuses - in einer zur Drehachse senkrechten Schnittebene - quadratisch ausgebildet sein.

Hinsichtlich der Form und der Grösse des Aussengehäuses und des Innengehäuses des jeweiligen Elastomer-Torsionsfederelements ist es vorteilhaft, wenn ein Innenquerschnitt des jeweiligen Aussengehäuses und ein Aussenquerschnitt des jeweiligen Innengehäuses des Elastomer-Torsionsfederelements so ausgebildet sind, dass das Verhältnis des Flächeninhalts des Innenquerschnitts des jeweiligen Aussengehäuses zum Flächeninhalt des Aussenquerschnitts des jeweiligen Innengehäuses grösser als 7/3 ist. In diesem Fall ist gewährleistet, dass das von dem jeweiligen Elastomer-Torsionsfederelement erzeugte Rückstelldrehmoment als Funktion des Drehwinkels in einem besonders grossen Drehwinkelbereich einen linearen Verlauf zeigt. Unter den genannten Voraussetzungen ist beispielsweise für den Fall, dass der Elastomer-Körper des jeweiligen Elastomer-Torsionsfederelements aus Gummi gefertigt ist, ein linearer Verlauf des Rückstelldrehmoments als Funktion des Drehwinkels über einen Drehwinkelbereich von mindestens 70° realisierbar.

Im Falle der jeweiligen Elastomer-Torsionsfederelemente ist es vorteilhaft, wenn der Elastomer-Körper ein oder mehrere durch den Elastomer-Körper durchgehende Löcher aufweist, wobei sich das jeweilige Loch entlang der Drehachse erstreckt. Diese Massnahme ist mit mehreren Vorteilen verbunden. Wird der jeweilige Elastomer-Körper beispielsweise mittels Vulkanisieren hergestellt, so ist es insbesondere vorteilhaft, die jeweiligen Löcher bereits vor dem Vulkanisieren in den jeweiligen Werkstoffen auszubilden, welche - als Ergebnis des Vulkanisierens - den Elastomer-Körper bilden. In diesem Fall hat die Ausbildung der jeweiligen Löcher den Effekt, dass der jeweilige Elastomer-Körper unmittelbar nach dem Vulkanisieren keine oder nur geringe elastische Spannungen im Innern aufweist, sodass das jeweilige Elastomer-Torsionsfederelement unmittelbar nach dem Vulkanisieren einsatzbereit ist, ohne dass eine Nachbehandlung des Elastomer-Körpers erforderlich ist. Wird der Elastomer-Körper allerdings jeweils ohne die genannten Löcher hergestellt, so kann der Elastomer-Körper unmittelbar nach dem Vulkanisieren relativ grosse elastische Spannungen im Innern aufweisen, selbst wenn zwischen dem Aussengehäuse und dem Innengehäuse kein Drehmoment angelegt ist. Diese elastischen Spannungen können dazu führen, dass das jeweilige Elastomer-Torsionsfederelement unmittelbar nach dem Vulkanisieren nicht den jeweils erwünschten Verlauf des Rückstelldrehmoment als Funktion des Drehwinkels zeigt; In der Regel kann in diesem Fall das Innengehäuse relativ zu dem Aussengehäuse nur um einen relativ kleinen Drehwinkel verdreht werden, sodass mit dem jeweiligen Elastomer-Torsionsfederelement unmittelbar nach dem Vulkanisieren nur ein relativ kleines Rückstelldrehmoment erzeugbar wäre. Falls der Elastomer-Körper des jeweiligen Elastomer-Torsionsfederelement nach dem Vulkanisieren - wie vorstehend beschrieben - relativ grosse elastische Spannungen im Innern aufweist, dann kann dieses Elastomer-Torsionsfederelement in der Regel durch geeignete Nachbehandlungen, welche zu einer Reduktion der jeweiligen Spannungen im Innern des Elastomer-Körper führen, optimiert werden, beispielsweise durch Zusammenquetschen des jeweiligen Elastomer-Körpers in bestimmte Richtungen. Diese Nachbehandlungen sind aufwändig und somit unerwünscht. Diese Nachbehandlungen können allerdings vermieden werden, wenn der jeweilige Elastomer-Körper - wie erwähnt - vor dem Vulkanisieren mit einem oder mehreren Löchern versehen wird: Ein derartiger (mit einem oder mehreren Löchern versehener) Elastomer-Körper weist unmittelbar nach dem Vulkanisieren keine oder geringe elastische Spannungen im Innern auf, ermöglicht - ohne die vorstehend genannten Nachbehandlungen - eine Verdrehung des Innengehäuses relativ zum Aussengehäuse über einen relativ grossen Drehwinkelbereich und ermöglicht es somit, relativ grosse Rückstelldrehmomente zu erzeugen.

Falls der Elastomer-Körper des jeweiligen Elastomer-Torsionsfederelement ein oder mehrere durch den Elastomer-Körper durchgehende Löcher aufweist, so hat dies den Effekt, dass sich die Form und die Grösse eines Querschnitts des jeweiligen Lochs verändert, wenn dass Innengehäuse relativ zum Aussengehäuse um einen bestimmten Drehwinkel verdreht wird und der jeweilige Elastomer-Körper dabei deformiert wird. Dieser Effekt kann ausgenutzt werden, um einen Verschleiss des Elastomer-Körper, welcher bei Verdrehungen des Innengehäuses relativ zum Aussengehäuse bei relativ grossen Drehwinkel erwartet werden kann, weitgehend zu reduzieren und somit die Lebensdauer des jeweiligen Elastomer-Körpers zu verlängern. Wie bereits erwähnt, wird der Elastomer-Körper des jeweiligen Elastomer-Torsionsfederelement einer Sitzeinrichtung gemäss der Erfindung in bestimmten Bereichen des Elastomer-Körpers auch auf Druck belastet, wenn das Innengehäuse relativ zum Aussengehäuse um einen bestimmten Drehwinkel verdreht wird. Diese Belastung auf Druck in bestimmten Bereichen des Elastomer-Körpers hat den Effekt, dass der Elastomer-Körper lokal in den Bereichen, welche auf Druck belastet werden, in Richtung der Drehachse des Elastomer-Torsionsfederelements um eine bestimmte Distanz expandiert, welcher umso grösser ist, je grösser der Drehwinkel ist. Diese Expansion des Elastomer-Körpers bewirkt beispielsweise, dass der Elastomer-Körper an seiner Oberfläche (in den Bereichen des Elastomer-Körpers, welche weder mit der Kontaktfläche des Aussengehäuses noch mit der Kontaktfläche des Innengehäuses verbunden sind) Deformationen in Form von lokalen Erhebungen oder Falten ausbildet, welche umso grösser sind, je grösser der Drehwinkel ist. Bei grossen Drehwinkeln können beispielsweise benachbarte Bereiche der Oberfläche aufgrund der Deformationen miteinander in Kontakt geraten, sodass Reibung zwischen diesen Bereichen der Oberfläche entsteht. Derartige Deformationen können, beispielsweise wegen der genannten Reibung, einen Verschleiss des Elastomer-Körpers beschleunigen und somit die Lebensdauer des Elastomer-Körpers reduzieren, insbesondere dann, wenn das Innengehäuse relativ zum Aussengehäuse häufig und gegebenenfalls mit einer grossen Geschwindigkeit um relativ grosse Drehwinkel verdreht wird. Ein Verschleiss der vorstehend genannten Art kann wirkungsvoll verhindert werden, falls der Elastomer-Körper des jeweiligen Elastomer-Torsionsfederelements ein oder mehrere durch den Elastomer-Körper durchgehende Löcher aufweist. Die jeweiligen Löcher können im Elastomer-Körper bevorzugt so angeordnet sein, dass sich die Querschnittsfläche des jeweiligen Lochs mit wachsendem Drehwinkel jeweils verkleinert. Diese Verkleinerung der Querschnittsfläche des jeweiligen Lochs hat zur Folge, dass der Elastomer-Körper mit wachsendem Drehwinkel in den Bereichen des Elastomer-Körpers, welche auf Druck belastet werden, weniger stark in Richtung der Drehachse des jeweiligen Elastomer-Torsionsfederelements expandiert, sodass die Oberfläche des Elastomer-Körpers weniger stark deformiert wird. Die Expansion des Elastomer-Körpers in Richtung der Drehachse wird demnach durch die Verkleinerung der Querschnittsfläche der jeweiligen Löcher zumindest teilweise kompensiert. Die Löcher verbessern somit die Belastbarkeit des Elastomer-Körpers und ermöglichen eine Erzeugung relativ grosser Rückstelldrehmomente, ohne den Elastomer-Körper zu zerstören. Die jeweiligen Löcher können einen runden Querschnitt oder einen Querschnitt mit einer beliebigen anderen Form haben.

Eine Weiterentwicklung der vorstehend genannten Ausführungsformen des Elastomer-Torsionsfederelements umfasst ein Halteelement, welches dazu ausgelegt ist, (i) das Innengehäuse in einer vorgegebenen Grundstellung relativ zum Aussengehäuse zu halten, in welcher Grundstellung der Elastomer-Körper eine vorgegebene elastische Verformung aufweist und zwischen dem Aussengehäuse und dem Innengehäuse ein Rückstelldrehmoment erzeugt, welches gleich einem vorgegebenen Mindest-Wert ist, und (ii) eine Drehung des Innengehäuses relativ zum Aussengehäuse um einen Drehwinkel um die Drehachse in eine Drehrichtung freizugeben, in welcher das Rückstelldrehmoment mit wachsendem Drehwinkel zunimmt.

Bei dieser Variante kann das Innengehäuse, falls es sich in der Grundstellung befindet, nur in einer Drehrichtung um die Drehachse gedreht und somit relativ zum Aussengehäuse verdreht werden; Das Halteelement blockiert eine Drehung in die andere Drehrichtung, wenn sich das Innengehäuse in der Grundstellung befindet, Im vorliegenden Fall weist der Elastomer-Körper immer eine elastische Deformation auf, sodass das Elastomer-Torsionsfederelement bei einer Drehung des Innengehäuses relativ zum Aussengehäuse ein Rückstelldrehmoment erzeugt, dessen Grösse immer grösser Null ist. Wenn sich das Innengehäuse in der Grundstellung befindet, dann wird das von dem Elastomer-Körper erzeugte Rückstelldrehmoment von dem Halteelement aufgenommen. Wird das Innengehäuse, ausgehend von der Grundstellung, relativ zum Aussengehäuse verdreht, dann erzeugt der Elastomer-Körper zwischen dem Aussengehäuse und dem Innengehäuse ein Rückstelldrehmoment, welches mit wachsendem Drehwinkel stetig anwächst, und zwar beginnend bei dem genannten Mindest-Wert. Dieser Mindest-Wert definiert somit das minimale Rückstelldrehmoment, welches mit dem Elastomer-Torsionsfederelement erzeugbar ist. Der Mindest-Wert wird bestimmt durch die Grösse der elastischen Spannung (im Folgenden auch "Vorspannung des Elastomer-Körpers" genannt), welche der Elastomer-Körper aufweist, wenn sich das Innengehäuse relativ zum Aussengehäuse in der Grundstellung befindet. Dieser Mindest-Wert kann je nach Bedarf eingestellt werden. Diese Variante des Elastomer-Torsionsfederelements kann vorteilhaft eingesetzt werden in Vorrichtungen zur Kraftübertragung zwischen zwei Körpern, wenn bei einer Relativbewegung zwischen den beiden Körpern ein Rückstelldrehmoment erzeugt werden soll, welches stets grösser oder gleich einem Mindestwert (grösser 0) ist.

Die Vorspannung des Elastomer-Körpers kann beispielsweise derart realisiert werden, dass das jeweilige Elastomer-Torsionsfederelement zunächst so gefertigt wird, dass der jeweilige Elastomer-Körper derart mit den Kontaktflächen des jeweiligen Innengehäuses und den Kontaktflächen des jeweiligen Aussengehäuses fest verbunden wird, dass der Elastomer-Körper zunächst undeformiert ist und somit keine mechanischen Spannungen aufweist, wenn sich das Innengehäuse in einer Ausgangsstellung relativ zum Aussengehäuse befindet. Anschliessend wird das Innengehäuse und/oder das Aussengehäuse um die Drehachse in eine vorbestimmte Drehrichtung um einen Drehwinkel gedreht, bis der Drehwinkel gegenüber der Ausgangsstellung einen vorbestimmten Wert (im Folgenden "Winkelversatz relativ zur Ausgangstellung" genannt") erreicht, so dass der Elastomer-Körper deformiert wird und eine vorgegebene mechanische Spannung aufweist. Anschliessend kann das Halteelement derart installiert werden, dass eine weitere Drehung des Innengehäuses bzw. des Aussengehäuses in die vorbestimmte Drehrichtung möglich, eine entsprechende Drehung in die entgegengesetzte Richtung aber blockiert wird, sobald der jeweilige Drehwinkel relativ zur Ausgangstellung gleich dem genannten "Winkelversatz" ist.

Das erfindungsgemässe Elastomer-Torsionsfederelement hat den Vorteil, dass der "Winkelversatz" relativ klein gewählt werden kann, um zu erreichen, dass das Rückstelldrehmoment einen bestimmten Mindest-Wert annimmt (beispielsweise im Vergleich zu dem aus EP 1486142 A1 bekannten Elastomer-Torsionsfederelement). Das ist schonend für den Elastomer-Körper und somit förderlich für eine lange Lebensdauer des Elastomer-Körpers.

Das Halteelement kann in einer einfachen Ausgestaltung ein Stab sein, welcher an einer Stirnseite des Innengehäuses und senkrecht zur Drehachse angeordnet ist und weiterhin mit dem Innengehäuse fest verbunden ist. Ferner kann an dem Aussengehäuse ein mechanischer Anschlag für den Stab angebracht sein, welcher derart angeordnet ist, dass der Stab bei einer Drehung des Innengehäuses in einer bestimmten Drehrichtung an den Anschlag stösst, sodass eine weitere Drehung in dieselbe Drehrichtung blockiert wird. Eine Drehung des Innengehäuses in die entgegengesetzte Drehrichtung ist dabei freigegeben. Die Position des Anschlags bestimmt in diesem Fall die Grundstellung des Innengehäuses relativ zum Aussengehäuse. Der mechanische Anschlag bzw. das Aussengehäuse nimmt jeweils die Vorspannung des Elastomer-Körpers auf, wenn sich das Innengehäuse in der Grundstellung befindet.

Das Innengehäuse kann in der vorgegebenen Grundstellung relativ zum Aussengehäuse von dem Halteelement beispielsweise derart gehalten sein, dass das Rückstelldrehmoment bei der jeweiligen vom Halteelement freigegebenen Drehung des Innengehäuses relativ zum Aussengehäuse linear mit wachsendem Drehwinkel zunimmt.

In einer Variante der vorstehend genannten Ausführungsform umfasst das Halteelement zumindest ein Spannelement, welches einen ersten Abschnitt aufweist, der mit dem Innengehäuse in einem festen Eingriff steht, und einen zweiten Abschnitt aufweist, der - wenn sich das Innengehäuse in der vorgegebenen Grundstellung relativ zum Aussengehäuse befindet - gegen einen Abschnitt des Aussengehäuses anschlägt und eine Drehung des Innengehäuses und des Aussengehäuses in Relation zueinander um die Drehachse in diejenige Drehrichtung freigibt, in welche das Rückstelldrehmoment zunimmt. In einer Alternative zu dieser Variante kann das Halteelement auch zumindest ein Spannelement umfassen, welches einen ersten Abschnitt aufweist, der mit dem Aussengehäuse in einem festen Eingriff steht, und einen zweiten Abschnitt aufweist, der - wenn sich das Innengehäuse in der vorgegebenen Grundstellung relativ zum Aussengehäuse befindet - gegen einen Abschnitt des Innengehäuses anschlägt und eine Drehung des Innengehäuses und des Aussengehäuses in Relation zueinander um die Drehachse in diejenige Drehrichtung freigibt, in welche das Rückstelldrehmoment zunimmt. Das Spannelement kann in den vorstehend genannten Varianten jeweils als "Werkzeug" verwendet werden, um - mittels einer Drehbewegung des Spannelements um die Drehachse des Elastomer-Torsionsfederelements - das Innengehäuse relativ zum Aussengehäuse zu drehen und dabei den Elastomer-Körper mit derjenigen mechanischen Spannung (Vorspannung) zu versehen, welche mittels des Halteelements aufrechterhalten wird, wenn das Innengehäuse mithilfe des Halteelements in der Grundstellung relativ zum Aussengehäuse gehalten wird. Dieses Elastomer-Torsionsfederelement hat den Vorteil, dass das Halteelement mit einfachen Mitteln realisierbar ist: Da erfindungsgemäss das Innengehäuse und/oder dass Aussengehäuse einen nicht kreisförmigen Querschnitt haben, kann entweder das Aussengehäuse oder das Innengehäuse als mechanischer Anschlag für das jeweilige Spannelement dienen, wobei das Spannelement bei einer Drehung des Aussengehäuses bzw. des Innengehäuses um die Drehachse jeweils einer Kreisbahn um die Drehachse folgt. Um eine vorgegebene Vorspannung zu erzielen, muss das Spannelement lediglich in eine geeignete Position relativ zum Aussengehäuse oder zum Innengehäuse gebracht werden.

In einer Variante des Elastomer-Torsionsfederelements umfasst das Innengehäuse eine Ausnehmung, wobei der erste Abschnitt des Spannelements drehstarr in diese Ausnehmung im Innengehäuse gesteckt ist und der zweite Abschnitt des Spannelements - wenn sich das Innengehäuse in der vorgegebenen Grundstellung relativ zum Aussengehäuse befindet - gegen einen Abschnitt des Aussengehäuses anschlägt. Letzterer Abschnitt des Aussengehäuses kann beispielsweise auf einer äusseren Seite des Aussengehäuses angeordnet sein. Hierdurch wird der Winkel zwischen dem Innengehäuse und dem Aussengehäuse in Relation zueinander um einen vorbestimmten "Winkelversatz" versetzt gehalten.

Die Verwendung der Spannelemente hat mehrere Vorteile. Das jeweilige Spannelement ist mit einem geringen Materialeinsatz kostengünstig herstellbar. Auch lässt sich die Montage des Spannelements am Innengehäuse und am Aussengehäuse des Elastomer-Torsionsfederelements sehr einfach und in kurzer Zeit vornehmen. Zudem müssen keine Bauteile fest mit dem Innengehäuse oder dem Aussengehäuse verbunden werden. Vorteilhafterweise lassen sich mehrere Elastomer-Torsionsfederelemente durch jeweils zugehörige Spannelemente parallel in einem Arbeitsschritt vorspannen, wodurch die Montagezeit weiter verkürzt wird.

Vorzugsweise werden das Innengehäuse und das Aussengehäuse derart zueinander angeordnet, dass der Elastomer-Körper bei einer vorbestimmten Ausrichtung des Aussengehäuses relativ zum Innengehäuse eine Vorspannung aufweist. Es können auch mehrere Elastomer-Torsionsfederelemente parallel zueinander, beispielsweise auf eine Lagerwelle aufgesteckt, angeordnet werden. Die Elastomer-Torsionsfederelemente können dabei unterschiedlich stark vorgespannt sind, wobei die jeweiligen Aussengehäuse dennoch zueinander fluchtend ausgerichtet sein können.

Die jeweilige erfindungsgemässe Sitzeinrichtung kann eine Mehrzahl des jeweiligen Elastomer-Torsionsfederelements umfassen, wobei die jeweiligen Elastomer-Torsionsfederelemente derart nebeneinander angeordnet sind, dass die Innengehäuse und/oder die Aussengehäuses der jeweiligen Elastomer-Torsionsfederelemente um dieselbe Drehachse drehbar angeordnet sind. In diesem Fall erzeugt die Gesamtheit aller Elastomer-Torsionsfederelemente ein Rückstelldrehmoment, welches sich aus der Überlagerung derjenigen Rückstelldrehmomente ergibt, welche von den einzelnen (jeweils an den ersten und den zweiten Körper gekoppelten) Elastomer-Torsionsfederelementen erzeugt werden.

Die Sitzeinrichtung kann modular aufgebaut sein. Die Gesamtheit aller Elastomer-Torsionsfederelemente können beispielsweise eine Baugruppe bilden, die jeweils als Ganzes transportiert oder montiert werden kann. Dies vereinfacht die Herstellung und die Wartung der Sitzeinrichtung. Die Gesamtheit aller Elastomer-Torsionsfederelemente kann beispielsweise in einer Baugruppe vormontiert werden und anschliessend zusammen mit anderen Bauteilen kombiniert werden.

Üm mehrere Elastomer-Torsionsfederelemente zu einer Baugruppe zu kombinieren, können beispielsweise die Innengehäuse der jeweiligen Elastomer-Torsionsfederelemente starr miteinander verbunden werden und/oder die Aussengehäuse der jeweiligen Elastomer-Torsionsfederelemente starr miteinander verbunden werden. Zu diesem Zweck können die jeweiligen Innengehäuse beispielsweise auf eine gemeinsame Lagerwelle gesetzt und an dieser fixiert werden.

Die Elastomer-Torsionsfederelemente der jeweiligen Baugruppe können gegebenenfalls unterschiedliche Charakteristiken aufweisen: Die verschiedenen Elastomer-Torsionsfederelemente können sich beispielsweise hinsichtlich des Verlaufs des Rückstelldrehmoments als Funktion des Drehwinkels unterscheiden, Verschiedene Elastomer-Torsionsfederelemente können beispielsweise Elastomer-Körper umfassen, welche unterschiedlich vorgespannt sein können, sodass verschiedene Elastomer-Torsionsfederelemente unterschiedlich grosse Rückstelldrehmomente bereitstellen, wenn sich das Innengehäuse des jeweiligen Torsionsfederelements in der Grundstellung relativ zum Aussengehäuse befindet. Durch eine Kombination verschiedener Elastomer-Torsionsfederelemente mit unterschiedlichen Charakteristiken können deshalb auf eine einfache, kostengünstige Weise Vorrichtungen zur Kraftübertragung mit unterschiedlichen Eigenschaften je nach Bedarf hergestellt oder, z.B. durch Austausch einzelner Elastomer-Torsionsfederelemente, geeignet modifiziert werden.

Weitere Einzelheiten der Erfindung und insbesondere beispielhafte Ausführungsformen der erfindungsgemässen Sitzeinrichtung werden im Folgenden anhand der beigefügten Zeichnungen erläutert. Es zeigen:
- Fig. 1: eine Ausführungsform einer erfindungsgemässen Sitzeinrichtung in Form eines Stuhls;
- Fig. 2: eine schematische Seitenansicht eines Elastomer-Torsionsfederelements in einer ersten beispielhaften Ausführungsform;
- Fig. 3A: ein Diagramm mit zwei Kennlinienverläufen von Rückstelldrehmomenten als Funktion des Drehwinkels für ein Elastomer-Torsionsfederelement in einer beispielhaften Ausführungsform der Erfindung (Kurve K1) und ein herkömmliches Elastomer-Torsionsfederelement (Kurve K2);
- Fig. 3B: ein Diagramm mit Kennlinienverläufen von Rückstelldrehmomenten als Funktion des Drehwinkels für verschiedene Ausführungsformen von Elastomer-Torsionsfederelementen gemäss der Erfindung;
- Fig. 3C: eine schematische Seitenansicht einer weiteren Ausführungsform eines Elastomer-Torsionsfederelements gemäss der Erfindung;
- Fig. 4: das Elastomer-Torsionsfederelement in der ersten beispielhaften Ausführungsform, welches durch ein Halteelement vorgespannt ist;
- Fig. 5: eine beispielhafte Verwendung von vier Elastomer-Torsionsfederelementen in der ersten beispielhaften Ausführungsform, welche in einem Kraftsystem eines Stuhls eingebaut sind;
- Fig. 6: ein Elastomer-Torsionsfederelement in einer zweiten beispielhaften Ausführungsform, welches durch ein Halteelement vorgespannt ist;
- Fig. 7A-7C: eine weitere beispielhafte Verwendung von drei Elastomer-Torsionsfederelementen in der zweiten beispielhaften Ausführungsform, welche jeweils durch ein Halteelement vorgespannt sind und welche in ein Kraftsystem eines Stuhls eingebaut sind;
- Fig. 8A-8C: ein Elastomer-Torsionsfederelement in der zweiten beispielhaften Ausführungsform, mit verschiedenen Stellungen des Innengehäuses relativ zum Aussengehäuse, wobei das Innengehäuse und das Aussengehäuse in Relation zueinander um unterschiedliche Drehwinkel verdreht sind;
- Fig. 9: die Elastomer-Torsionsfederelemente in der zweiten beispielhaften Ausführungsform, welche zu einem Kraftsystem zusammengesetzt sind, welches in einen Träger eines Stuhls montiert ist; und
- Fig. 10A-10E: eine Spannvorrichtung zum Herstellen des in Fig. 7A-7C dargestellten Kraftsystems.

In den jeweiligen Figuren und im folgenden Text werden für jeweils identische Objekte jeweils identische Bezugszeichen verwendet.

Figur 1 zeigt eine beispielhafte Ausführungsform einer Sitzeinrichtung in Form eines Stuhls 1. Der Stuhl 1 ist als ein Bürodrehstuhl ausgebildet und auf einer Tragsäule 2 gelagert, über welche der Stuhl 1 höhenverstellbar und um 360° drehbar ist. Am oberen Ende der Tragsäule 2 ist ein Träger 42 montiert, welcher im Wesentlichen waagerecht angeordnet ist. Der Träger 42 dient als Gehäuse zum Unterbringen von mechanischen Elementen, welche später beschrieben werden. An dem Träger 42 ist ein Rückenträger 44 über eine Lagerwelle 26 schwenkbar angelenkt, Am anderen Ende des Rückenträgers 44 ist ein Rückenteil 3 verbunden, welches zur Aufnahme einer im Wesentlichen senkrecht angeordneten Rückenlehne 4 dient. Das Rückenteil 3 kann an der Verbindung zum Rückenträger 44 verschiebbar sein. Ebenfalls kann die Rückenlehne 4 in ihrer Höhe verstellbar sein.

Der Träger 42 enthält einen in der Figur nicht gezeigten Sitzträger, auf welchem ein im Wesentlichen waagerecht angeordneter Sitz 5 angebracht ist. Der Sitzträger kann ebenfalls schwenkbar an dem Träger 42 angelenkt sein. Durch die schwenkbare Anlenkung des Rückenträgers 44 und des Sitzträgers am Träger 42 ist es möglicht, dass sich eine auf dem Stuhl 1 sitzende Person mit der Rückenlehne 4 zurücklehnen kann und zugleich synchron dazu der Sitzträger und somit auch der Sitz 5 geschwenkt werden können. Hierzu legt ein im Träger 42 angeordnetes Elastomer-Torsionsfederelement (nicht gezeigt) ein Rückstelldrehmoment zwischen dem Träger 42 und dem Rückenträger 44 an, wobei das Rückstelldrehmoment in eine Richtung gerichtet ist, welche der Schwenkrichtung beim Schwenken des Rückenträgers 44 in Relation zum Träger 42 entgegengesetzt ist.

Figur 2 zeigt eine schematische Seitenansicht des Elastomer-Torsionsfederelements 10, welches in einer ersten Ausführungsform ausgeführt ist, wobei gemäss dieser Ansicht eine Drehachse 6 senkrecht zur Zeichenebene steht. Das Elastomer-Torsionsfederelement 10 enthält ein Innengehäuse 12 und ein Aussengehäuse 14. In einem Zwischenraum zwischen dem Innengehäuse 12 und dem Aussengehäuse 14 ist ein Elastomer-Körper 16 angeordnet.

Das Innengehäuse 12 weist auf seiner Aussenseite eine Kontaktfläche 12a auf, an welcher der Elastomer-Körper 16 mit dem Innengehäuse in Kontakt ist. Weiterhin weist das Aussengehäuse 14 auf seiner Innenseite eine Kontaktfläche 14a auf, an welcher der Elastomer-Körper 16 mit dem Aussengehäuse 14 in Kontakt ist. Die Kontaktfläche 12a des Innengehäuses 12 und die Kontaktfläche 14a des Aussengehäuses 14 umschliessen die Drehachse 6 jeweils ringförmig. Entsprechend bildet der Elastomer-Körper 16 im vorliegenden Beispiel einen die Drehachse 6 umgebenden, geschlossenen Ring.

Der Elastomer-Körper 16 besteht aus einem Elastomer, d.h. einem festen und elastisch verformbaren Material. Der Elastomer-Körper 16 ist derart ausgebildet, dass er mit der Kontaktfläche 12a des Innengehäuses 12 und der Kontaktfläche 14a des Aussengehäuses 14 fest verbunden ist, d.h. bei einer Bewegung des Innengehäuses 12 relativ zum Aussengehäuse 14 (z.B. bei einer Drehung des Innengehäuses 12 oder des Aussengehäuses 14 um die Drehachse 6) findet keine Verschiebung der an die Kontaktflächen 12a und 14a angrenzenden Flächen des Elastomer-Körpers 16 relativ zu den Kontaktflächen 12a und 14a statt. Der Elastomer-Körper 16 kann beispielsweise materialschlüssig oder formschlüssig an den Kontaktflächen 12a bzw. 14a mit dem Innengehäuse 12 und dem Aussengehäuse 14 verbunden sein.

Ein für die Herstellung des Elastomer-Körpers 16 besonders gut geeignetes Elastomer ist beispielsweise Gummi, welches nicht nur ein elastisch verformbarer und hochfester Werkstoff ist, sondern auch auf einfache Weise mit den Kontaktflächen 12a und 14a fest verbunden werden kann, beispielsweise mittels Vulkanisieren.

Das Innengehäuse 12 und das Aussengehäuse 14 sind aus einem festen Material, beispielsweise Stahl, erstellt. Die jeweils an den Elastomer-Körper16 angrenzenden Kontaktflächen 12a und 14a des Innengehäuses 12 bzw. des Aussengehäuses 14 weichen - in einer zur Drehachse 6 senkrechten Schnittebene - zumindest abschnittsweise von einer Kreisform ab. Durch diese besondere Form treten in einigen Bereichen des Elastomer-Körpers 16, beim Drehen des Innengehäuses 12 um die Drehachse 6 in Relation zum Aussengehäuse 14, Druckbelastungen auf, welche Zugbelastungen darin kompensieren. Somit wird der Elastomer-Körper 16 vorteilhafterweise nicht-homogen belastet.

In der Figur 2 ist das Innengehäuse 12 in einem "unverdrehten" Zustand (durchgezogene Linie) und in einem "verdrehten Zustand" (gestrichelte Linie) gezeigt, wobei das Innengehäuse 12 im verdrehten Zustand im Vergleich zum unverdrehten Zustand um einen Drehwinkel ϕ im Uhrzeigersinn um die Drehachse 6 gedreht ist, während die Lage des Aussengehäuses 14 dabei unverändert bleibt. Es wird angenommen, dass der Elastomer-Körper 16 im Falle des unverdrehten Zustands nicht vorgespannt ist, d.h. keine mechanischen Spannungen aufweist. In dem unverdrehten Zustand sind jeweils die Distanzen von der oberen rechten Ecke bzw. der unteren linken Ecke des Innengehäuses 12 zu jeweils definierten Punkten an der Innenseite des Aussengehäuses 14 mit Pfeilen x1 bzw. yl gezeigt. In dem verdrehten Zustand sind jeweils die Distanzen von der oberen rechten Ecke bzw. der unteren linken Ecke des Innengehäuses 12 zu jeweils definierten Punkten an der Innenseite des Aussengehäuses 14 mit Pfeilen x2 bzw. y2 gekennzeichnet. Wie in der Figur 2 zu erkennen, ist die Distanz x2 geringer als x1 und ist die Distanz y2 geringer als y1. In diesen Bereichen wird somit der Elastomer-Körper 16 komprimiert, wenn das Innengehäuse 12 um die Drehachse 6 gedreht und dabei relativ zum Aussengehäuse 14 gedreht wird. Aus diesen jeweiligen Komprimierungen resultieren die oben genannten Druckbelastungen.

Nach einer Drehung des Innengehäuses 12 um den Drehwinkel ϕ um die Drehachse 6 ist der Elastomer-Körper 6 deformiert und erzeugt zwischen dem Aussengehäuse 14 und dem Innengehäuse 12 ein Rückstelldrehmoment D, welches der Drehung entgegengerichtet ist und mit dem Drehwinkel ϕ anwächst.

Die Tatsache, dass die Distanzen x2-x1 und y2-y2 bei einer Drehung des Innengehäuses 12 um den Drehwinkel ϕ reduziert werden, ist eine Folge davon, dass der Querschnitt der Kontaktfläche 12a bzw. der Kontaktfläche 14a (in einer Schnittfläche senkrecht zur Drehachse 6) nicht kreisförmig ist. Die geometrische Abweichung der genannten Querschnitte der Kontaktflächen 12a bzw. 14a von einer Kreisform hat zur Folge, dass bei einer Drehung des Innengehäuses 12 um den Drehwinkel ϕ eine räumliche Verteilung der mechanischen Spannung im Elastomer-Körper 6 resultiert, welche nicht rotationssymmetrisch zur Drehachse 6 ist, im Gegensatz zur räumlichen Verteilung der mechanischen Spannungen in einem Elastomer-Torsionsfederelement gemäss EP 1486142 A1, welche jeweils rotationssymmetrisch zur Drehachse 6 ist. Diese Unterschiede hinsichtlich der Spannungsverteilungen führen zu deutlichen Unterschieden hinsichtlich der Abhängigkeiten des Rückstelldrehmoments D als Funktion des Drehwinkels ϕ. Insbesondere führen diese Unterschiede dazu, dass das erfindungsgemässe Elastomer-Torsionsfederelement einen wesentlich grösseren Anstieg des Rückstelldrehmoments D als Funktion des Drehwinkels ϕ zeigt als das Elastomer-Torsionsfederelement gemäss EP 1486142 A1 (was im Folgenden noch näher erläutert wird).

In der in Figur 2 dargestellten Ausführungsform ist die an den Elastomer-Körper 16 angrenzende Kontaktfläche 12a des Innengehäuses 12 quadratisch geformt. Hierbei ist das Innengehäuse 12 als eine quadratische Hülse (Vierkant) ausgebildet, welche einen parallel zur Drehachse 6 verlaufenden, durchgehenden Kanal 12.1 mit quadratischem Querschnitt aufweist. Dies hat den Vorteil, dass eine mit gleichen Dimensionen ausgebildete quadratische Lagerwelle (nicht gezeigt) radial formschlüssig in dem Kanal 12.1 des Innengehäuses 12 aufgenommen werden kann.

Wie in der Figur 2 zu erkennen, liegt zwischen dem Innengehäuse 12 und dem Aussengehäuse 14 im unverdrehten Zustand des Innengehäuses 12 (durchgezogene Linie) ein Drehversatz vor. Genauer gesagt, sind die Aussenflächen des Innengehäuses 12 und die (linear verlaufenden) Aussenflächen des Aussengehäuses 14 nicht parallel zueinander ausgerichtet (Drehversatz). Die Grösse dieses Drehversatzes ist ein weiterer Parameter, welcher einen Einfluss auf den Verlauf des Rückstelldrehmoments D als Funktion des Drehwinkels ϕ hat.

An der Aussenfläche des Aussengehäuses 14 ist ein Aussengehäuse-Nocken 18 angeformt, welcher zur Ineingriffnahme mit einem (in Fig. 2 nicht gezeigten) Sperrelement, welches im Folgenden im Zusammenhang mit den Figuren 5 und 9 noch erläutert wird, dienen kann.

Die an den Elastomer-Körper 16 angrenzende Kontaktfläche 14a des Aussengehäuses 14 hat eine Kontur, welche als eine Kombination aus einem Rechteck und einem Kreis anzusehen ist. Genauer gesagt, ist die Kontur des Aussengehäuses 14 zusammengesetzt aus zwei paarweise gegenüberliegenden gleichschenkligen Winkelsegmenten, welche im vorliegenden Beispiel einen Winkel von 90° einschliessen, und aus zwei paarweise gegenüberliegenden Halbkreissegmenten, deren Enden jeweils mit den Enden der genannten Winkelsegmente verbunden sind. Es wurde anhand von mehreren durchgeführten Messreihen herausgefunden, dass diese "zitronenförmig" anmutende Kontur des Aussengehäuses 14, in Kombination mit der quadratischen Kontur des Innengehäuses 12, besonders vorteilhaft ist, um ein Elastomer-Torsionsfederelement 10 zu schaffen, dessen Kennlinie des Rückstelldrehmoments D in Relation zum Drehwinkel ϕ in nahezu allen Bereichen des Drehwinkels ϕ linear verläuft.

Figur 3A zeigt ein Diagramm, in welchem jeweils der oben genannte Kennlinienverlauf K1 (Rückstelldrehmoment D in Relation zum Drehwinkel ϕ) des Elastomer-Torsionsfederelements in der Ausführungsform der vorliegenden Erfindung und ein Kennlinienverlauf K2 eines herkömmlichen Elastomer-Torsionsfederelements (wie aus EP 1486142 A1 bekannt) eingetragen sind, wobei die Kurven K1 und K2 jeweils für Elastomer-Torsionsfederelemente bestimmt wurden, bei welchen die jeweiligen Elastomere aus demselben Material (Gummi) bestehen, sodass sich die den Kurven K1 und K2 zugeordneten Elastomer-Torsionsfederelemente im Wesentlichen nur hinsichtlich der Formen der jeweiligen Innengehäuse und der Formen der jeweiligen Aussengehäuse unterscheiden. Die Verläufe K1 und K2 zeigen zunächst, dass sich das Rückstelldrehmoment D bei steigendem Drehwinkel ϕ erhöht. Der maximale Drehwinkel beträgt in diesem Beispiel 70°. Der Kennlinienverlauf K1 des Elastomer-Torsionsfederelements wurde anhand von Messreihen ermittelt, welche mit dem in Figur 2 dargestellten Elastomer-Torsionsfederelement (Zitronenform) durchgeführt wurden. In Fig. 3A sind unterhalb des genannten Diagramms die Querschnitte derjenigen Elastomer-Torsionsfederelemente dargestellt, für welche die genannten Kurven K1 und K2 bestimmt wurden: Die beiden durchgezogenen Linien 14a bzw. 12a geben (in dieser Reihenfolge) die Kontur der Kontaktfläche des Aussengehäuses bzw. die Kontur der Kontaktfläche des Innengehäuses des Elastomer-Torsionsfederelements an, welchem die Kennlinie K1 zugeordnet ist; die beiden gestrichelten Linien 14a bzw. 12a geben (in dieser Reihenfolge) die Kontur der Kontaktfläche des Aussengehäuses bzw. die Kontur der Kontaktfläche des Innengehäuses des Elastomer-Torsionsfederelements an, welchem die Kennlinie K2 zugeordnet ist. Um einen Vergleich zwischen den Querschnittsformen und den Abmessungen der beiden Elastomer-Torsionsfederelemente zu ermöglichen, sind in Fig. 3A die jeweiligen Querschnitte der beiden Elastomer-Torsionsfederelemente aufeinandergelegt dargestellt.

Wie dem Diagramm zu entnehmen ist, verläuft der Kennlinienverlauf K1 des Elastomer-Torsionsfederelements gemäss der Ausführungsform der vorliegenden Erfindung vorteilhafterweise in nahezu allen Drehwinkelbereichen linear. Im Gegensatz dazu ist der Kennlinienverlauf K2 des herkömmlichen Elastomer-Torsionsfederelements insbesondere im anfänglichen Drehwinkelbereich nicht-linear (progressiv) ansteigend. Dem Diagramm ist ebenfalls zu entnehmen, dass der Kennlinienverlauf K1 des Elastomer-Torsionsfederelements gemäss der Ausführungsform der vorliegenden Erfindung im Vergleich zum Kennlinienverlauf K2 des herkömmlichen Elastomer-Torsionsfederelements eine grössere Steilheit hat. Somit wirkt schon bei geringen Drehwinkeln ϕ ein grösseres Rückstelldrehmoment D. Hierdurch wird das Elastomer-Material im Vergleich zu dem Elastomer-Material des herkömmlichen Elastomer-Torsionsfederelements bei einem gleichen Rückstelldrehmoment D weniger deformiert. Vorteilhafterweise wird das Elastomer-Material somit geringer belastet und ermüdet daher weniger. Daraus resultiert eine längere Lebensdauer.

Es ist bekannt, dass Elastomer-Torsionsfederelemente nur bis zu einem bestimmten maximalen Drehwinkel verdreht werden können. Ein weiteres Drehen über diesen maximalen Drehwinkel hinweg würde zu starken Nicht-Linearitäten und schliesslich zu einem Zerreissen des Elastomer-Materials führen. Bei den Messreihen zum Auftragen der Kennlinienverläufe K1 und K2 wurden die zu vergleichenden Elastomer-Torsionsfederelemente bis zu einem Drehwinkel ϕ von maximal 70° verdreht.

Fig. 3B zeigt Messwerte, welche den Verlauf des Rückstelldrehmoments D als Funktion des Drehwinkels ϕ für sechs verschiedene Ausführungsformen des Elastomer-Torsionsfederelements gemäss der Erfindung darstellen. Die den verschiedenen Ausführungsformen entsprechenden Kurven für den Verlauf des Rückstelldrehmoments D sind jeweils nummeriert (1-6). Allen Ausführungsformen ist gemeinsam, dass das Aussengehäuse 14 des jeweiligen Elastomer-Torsionsfederelements 10 ein quadratisches Profil aufweist, wobei der Querschnitt der Kontaktfläche 14a des jeweiligen Aussengehäuses 14 ein Quadrat mit der Seitenlänge 60 mm ist (bezogen auf eine Schnittfläche senkrecht zur Drehachse 6). Die verschiedenen Ausführungsformen unterscheiden sich dadurch, dass der Querschnitt der Kontaktfläche 12a des Innengehäuses 12 für die verschiedenen Ausführungsformen unterschiedliche Formen und unterschiedliche Grössen aufweisen. Im Falle der Kurven 1 und 2 ist der Querschnitt der Kontaktfläche 12a des Innengehäuses 12 ein Kreis mit dem Durchmesser 10mm bzw. 20mm (in dieser Reihenfolge). Im Falle der Kurven 3-6 ist der Querschnitt der Kontaktfläche 12a des Innengehäuses 12 ein Quadrat mit der Seitenlänge 20mm bzw. 25mm bzw. 30mm bzw. 40mm (in dieser Reihenfolge). Im Falle der Kurven 3-6 ist vorausgesetzt, dass die Kontaktflächen 12a des Innengehäuses 12 parallel zu entsprechenden Kontaktflächen 14a des Aussengehäuses 14 angeordnet sind, falls der Drehwinkel ϕ=0 und das Rückstelldrehmoment D=0 beträgt. In allen Fällen ist vorausgesetzt, dass der jeweilige Elastomer-Körper 16 aus demselben Material (Gummi) besteht. Ein Vergleich der Kurven 1-6 zeigt, dass das Rückstelldrehmoment D im Bereich "kleiner" Drehwinkel umso stärker mit dem Drehwinkel ϕ anwächst, je grösser im Fall der Kurven 1 und 2 der jeweilige Durchmesser und im Falle der Kurven 3-6 die jeweilige Seitenlänge des Querschnitts der Kontaktfläche 12a des Innengehäuses 12 ist. Weiterhin zeigt sich, dass ein quadratisches Profil des Innengehäuses 12 zu einem steileren Anstieg des Rückstelldrehmoments D als Funktion des Drehwinkels ϕ führt als ein rundes Profil des Innengehäuses 12 mit einem entsprechend grossen Durchmesser. Weiterhin zeigt sich, dass die Kurven 1-5 im Bereich 0-70° linear verlaufen, während die Kurve 6 oberhalb 40° einen progressiven Anstieg zeigt. Falls im Hinblick auf eine bestimmte Anwendung ein Interesse daran besteht, dass das Rückstelldrehmoment D als Funktion des Drehwinkels ϕ über einen möglichst grossen Drehwinkelbereich (z.B. 0-70°) einen linearen Verlauf zeigt, dann ist es vorteilhaft, wenn die Querschnittsfläche des Innengehäuses 12 im Verhältnis zur Querschnittsfläche des Aussengehäuses 14 einen bestimmten Wert nicht überschreitet.

Eine detaillierte Analyse der in Fig. 3B dargestellten Verläufe des Rückstelldrehmoments D als Funktion des Drehwinkels ϕ für verschiedene Elastomer-Torsionsfederelemente, welche sich hinsichtlich der Form ihres Querschnitts senkrecht zur Drehachse 6 unterscheiden, zeigt nämlich, dass für die Elastomer-Torsionsfederelemente gemäss der Erfindung einerseits der Flächeninhalt Fa eines Innenquerschnitts des Aussengehäuses 14 und der Flächeninhalt Fi eines Aussenquerschnitts des Innengehäuses 12 Parameter sind, welche bestimmen, über welchen Bereich des Drehwinkels ϕ das Rückstelldrehmoment D als Funktion des Drehwinkel ϕ einen linearen Verlauf zeigen. Der Innenquerschnitt des jeweiligen Aussengehäuses 14 ist im vorliegenden Fall eine ebene, senkrecht zur Drehachse 6 angeordnete Fläche mit einem äusseren Rand, welcher durch die Kontaktfläche 14a begrenzt ist. Entsprechend ist der Aussenquerschnitt des jeweiligen Innengehäuses 12 eine ebene, senkrecht zur Drehachse 6 angeordnete Fläche mit einem äusseren Rand, welcher durch die Kontaktfläche 12a begrenzt ist.

Eine Analyse der in Fig. 3B dargestellten Messwerte führt zu dem Ergebnis, dass die den jeweiligen Messwerten entsprechenden Elastomer-Torsionsfederelemente im Drehwinkelbereich 0≤ ϕ ≤70° jeweils einen linearen Verlauf des Rückstelldrehmoments D als Funktion des Drehwinkels ϕ zeigen, sofern für das Verhältnis des Flächeninhalts Fa zum Flächeninhalt Fi die folgende Bedingung B1 gilt: $Fa / Fi \geq 7 / 3$

Falls die Abmessungen des jeweiligen Elastomer-Torsionsfederelements derart gewählt sind, dass Fa / Fi < 7/3, so nimmt das von dem Elastomer-Torsionsfederelement erzeugte Rückstelldrehmoment D progressiv als Funktion des Drehwinkels ϕ zu (wie Fig. 6 in Fig. 3B andeutet), wobei das Rückstelldrehmoment D umso progressiver als Funktion des Drehwinkels ϕ zunimmt, je kleiner das Verhältnis Fa / Fi ist.

Wie bereits erwähnt, beziehen sich die in Fig. 3A dargestellten Messdaten jeweils auf Elastomer-Torsionsfederelemente, deren Aussengehäuse 14 jeweils einen Innenquerschnitt mit einer quadratischen Form aufweist. Experimente zeigen allerdings, dass die Bedingung B1 auf andere erfindungsgemässe Elastomer-Torsionsfederelemente analog anwendbar ist, selbst wenn das Aussengehäuse des jeweilige Elastomer-Torsionsfederelements derart geformt ist, dass der Innenquerschnitt des jeweiligen Elastomer-Torsionsfederelements keine quadratische Form aufweist: Beispielsweise zeigen die in Fig. 2 und 4-8 dargestellten Elastomer- Torsionsfederelemente im Drehwinkelbereich 0≤ ϕ ≤70° jeweils einen linearen Verlauf des Rückstelldrehmoments D als Funktion des Drehwinkels ϕ, sofern das Verhältnis des Flächeninhalts Fa eines Innenquerschnitts des jeweiligen Aussengehäuses zum Flächeninhalt Fi eines Aussenquerschnitts des jeweiligen Innengehäuses gemäss der Bedingung B1 jeweils grösser als 7/3 ist. Letzteres wurde insbesondere für Elastomer-Körper 16 aus Gummi experimentell verifiziert.

Fig. 3C zeigt eine Seitenansicht eines Elastomer-Torsionsfederelements 10, welches sich von dem Elastomer-Torsionsfederelements 10 gemäss Fig. 2 ausschliesslich dadurch unterscheidet, dass der Elastomer-Körper 16 des Elastomer-Torsionsfederelements 10 gemäss Fig. 3C vier Löcher 17 umfasst, welche sich jeweils entlang der Drehachse 6 derart erstrecken, dass sie durch den Elastomer-Körper 16 durchgehend sind. Im vorliegenden Beispiel ist jedes der vier Löcher 17 in der Nähe einer von vier Kanten 13.1, 13.2, 13.3 und 13.4 des Innengehäuses 12 platziert. Wie Fig. 3C andeutet, sind die Kanten 13.1, 13.2, 13.3 und 13.4 auf der Kontaktfläche 12a des Innengehäuses 12 ausgebildet und jeweils parallel zur Drehachse 6 angeordnet. Die mit 6.1 gekennzeichnete gestrichelte Linie in Fig. 3C markiert eine Ebene, in welcher sowohl die Drehachse 6 als auch die Kanten 13.1 und 13.3 verlaufen. Entsprechend markiert die mit 6.2 gekennzeichnete gestrichelte Linie in Fig. 3C eine Ebene, in welcher sowohl die Drehachse 6 als auch die Kanten 13.2 und 13.4 verlaufen. Die Fig. 3C zeigt das Elastomer-Torsionsfederelements 10 in einem Zustand, in welchem der Elastomer-Körper 16 keine mechanische Spannung aufweist und somit zwischen dem Innengehäuse 12 und dem Aussengehäuse 14 kein Rückstelldrehmoment erzeugt. Der mit ϕ bezeichnete, von der Kante 13.1 ausgehende Pfeil kennzeichnet den Verlauf eines Weges, den die Kante 13.1 zurücklegt, wenn das Innengehäuse 12 um einen Drehwinkel ϕ (in Fig. 3C im Uhrzeigersinn) um die Drehachse 6 gedreht und relativ zum Aussengehäuse 14 verdreht wird, um ein Rückstelldrehmoment zwischen dem Innengehäuse 12 und dem Aussengehäuse 14 zu erzeugen. Die Ebenen 6.1 und 6.2 unterteilen den Elastomer-Körper 16 in vier verschiedene Bereiche, wobei jeweils zumindest ein Teilbereich jedes dieser vier Bereiche auf Druck belastet wird, wenn das Innengehäuse 12 um den Drehwinkel ϕ um die Drehachse 6 gedreht und relativ zum Aussengehäuse 14 verdreht wird.

Wenn das Innengehäuse 12 um die Drehachse 6 gedreht und relativ zum Aussengehäuse 14 verdreht wird, dann wird der Elastomer-Körper 16 deformiert, wobei die Querschnittsfläche des jeweiligen Lochs 17 kontinuierlich mit wachsendem Drehwinkel ϕ reduziert wird. Wie bereits erwähnt, hat diese Veränderung der Form der Löcher 17 den Effekt, dass eine Expansion des Elastomer-Körpers 16, die aufgrund der vorstehend genannten Druckbelastung entlang der Drehachse 16 erzeugt wird, zumindest teilweise kompensiert wird. Dadurch wird verhindert, dass der Elastomer-Körper 16 beschädigt wird oder verschleisst, wenn das Innengehäuse 12 relativ zum Aussengehäuse 14 um einen relativ grossen Drehwinkel ϕ verdreht wird.

Figur 4 zeigt das in Figur 2 dargestellte Elastomer-Torsionsfederelement 10 in einer ersten Ausführungsform der vorliegenden Erfindung mit einem Halteelement 19 in einer Perspektivdarstellung. Das Halteelement 19 dient dazu, das Innengehäuse 12 und das Aussengehäuse 14 in einer "Grundstellung" relativ zueinander zu halten, in welcher der Elastomer-Körper 16 eine mechanische Spannung (Vorspannung) aufweist und somit zwischen dem Innengehäuse 12 und dem Aussengehäuse 14 ein Rückstelldrehmoment D erzeugt, welches von Null verschieden list. In dieser "Grundstellung" ist das Innengehäuse gegenüber der "unverdrehten" Stellung (ohne Vorspannung) gemäss Fig. 2 um einen Drehwinkel Δϕ (im Folgenden "Vorspannwinkel" genannt) verdreht, und zwar in Bezug auf Fig. 2 im Uhrzeigersinn und in Bezug auf Fig. 4 im Gegenuhrzeigersinn. Das Halteelement 19 enthält in diesem Beispiel zwei Spannelemente 20, welche jeweils auf einer der Stirnseiten des Elastomer-Torsionsfederelements 10 aufgesteckt sind. Das Spannelement 20 ist eine im Wesentlichen ebene Platte, welche im Mittenbereich derart ausgestanzt ist, dass zwei gegenüberliegende Flansche 22 zurückbleiben. Diese Flansche 22 sind jeweils um 90° nach innen (in die Figurenebene hinein) gebogen. An einem Aussenbereich des Spannelements 20 sind Laschen 24', 24'' ausgebildet, welche ebenfalls um 90° nach innen gebogen sind.

Zur Montage des Spannelements 20 an das Elastomer-Torsionsfederelement 10 werden die Flansche 22, welche derart ausgebildet sind, dass deren Aussenbereiche formschlüssig mit der Innenfläche des Innengehäuses 12 verbindbar sind, um eine erste Distanz in das Innengehäuse 12 gesteckt. Dann werden das Spannelement 20 und das damit radial formschlüssig verbundene Innengehäuse 12, bei fixiertem Aussengehäuse 14, entgegen dem Uhrzeigersinn um einen bestimmten Winkel (beispielsweise 20°) in Relation zu dem Aussengehäuse 14 verdreht.

Anschliessend wird das Spannelement 20 mit seinen Flanschen 22 vollständig in den Kanal 12.1 des Innengehäuses 12 gedrückt, wobei gleichzeitig die Laschen 24', 24'' eine formschlüssige Verbindung mit der Aussenfläche des Aussengehäuses 14 einnehmen. Derart montiert, hält das Spannelement 20 die Vorspannung bei. Genauer gesagt, lässt sich der Vorspannwinkel Δϕ nicht mehr unterschreiten, da die Laschen 24', 24'' an die Aussenfläche des Aussengehäuses 14 anschlagen. Es ist jedoch eine Erhöhung des Drehversatzes (ebenfalls entgegen dem Uhrzeigersinn) zwischen dem Innengehäuse 12 und Aussengehäuse 14 möglich. Bei einer Erhöhung dieses Drehversatzes schleifen die Innenbereiche der Laschen 24', 24'' entlang der Aussenfläche des Aussengehäuses oder werden davon abgehoben. Um eine Zerstörung des Elastomer-Torsionsfederelements 10 zu vermeiden, kann in diesem Beispiel ein maximaler Drehwinkel zwischen dem Innengehäuse 12 und Aussengehäuse 14 (beispielsweise 70°) nicht überschritten werden. Bei dem maximalen Drehwinkel ϕ stösst nämlich die Lasche 24' gegen den Aussengehäuse-Nocken 18 an, wodurch eine weitere Umdrehung vorteilhafterweise verhindert wird.

Figur 5 zeigt drei Elastomer-Torsionsfederelemente 10'-10''' mit jeweils stirnseitig aufgesetzten Spannelementen, wie detailliert in Figur 4 gezeigt. Diese Elastomer-Torsionsfederelemente 10'-10''' sind über ihr Innengehäuse auf eine Lagerwelle 26 aufgesteckt. Die Lagerwelle 26 und die jeweiligen Bereiche der Innengehäuse der jeweiligen Elastomer-Torsionsfederelemente 10'-10''' sind derart dimensioniert, dass eine radial formschlüssige Verbindung hergestellt ist. Die Lagerwelle 26 ist ebenfalls in ein Innengehäuse eines Basis-Elastomer-Torsionsfederelements 28 radial formschlüssig eingesteckt. Diese Anordnung bildet eine Vorrichtung 30 zur Kraftübertragung für einen (in Fig. 5 nicht gezeigten, jedoch in Fig. 1 dargestellten) Stuhl, im Folgenden "Kraftsystem" 30 genannt. Dieses Kraftsystem 30 dient prinzipiell zum Anlegen eines Rückstelldrehmoments auf einen Rückenträger bzw. einen Sitz des Stuhls für den Fall, dass der Rückenträger bzw. der Sitz gegenüber einem Träger für den Rückenträger bzw. den Sitz geschwenkt wird. Das Kraftsystem 30 ist über das Aussengehäuse des Basis-Elastomer-Torsionsfederelements 28 mit dem im Wesentlichen starren Träger (nicht gezeigt) des Stuhls verbunden. Die Lagerwelle 26 ist an ihren axialen Endabschnitten drehfest mit dem Rückenträger verbunden. Lehnt sich eine auf dem Stuhl sitzende Person mit dem Rückenteil zurück, so wird der Rückenträger und ein eventuell damit synchron angelenkter Sitzträger geschwenkt. Da der Rückenträger drehfest mit der Lagerwelle 26 verbunden ist, wird die Lagerwelle 26 gedreht (in diesem Beispiel erfolgt die Umdrehung entgegen dem Uhrzeigersinn). Dieser Umdrehung wirkt stets zumindest ein Rückstelldrehmoment entgegen, welches durch das Basis-Elastomer-Torsionsfederelements 28 hervorgerufen wird.

In der Figur 5 sind ferner Sperrelemente 32'-32''' gezeigt, welche an einer parallel zur Lagerwelle 26 verlaufenden Welle angelenkt sind. Die Sperrelemente 32'-32''' sind über Arretiernocken 34'-34''' ansteuerbar, welche radial an einer Nockenwelle 36 angebracht sind. Bei der Ansteuerung werden die Sperrelemente 32'-32''' jeweils separat voneinander diskret in zwei unterschiedliche Positionen geschwenkt. Bei dem in der Figur 5 dargestellten Beispiel sind alle Sperrelemente 32'-32''' momentan derart angeordnet, dass sie mit den Aussengehäuse-Nocken 18'-18''', welche auf den jeweiligen Aussengehäusen der Elastomer-Torsionsfederelemente 10'-10''' angeformt sind, nicht in Kontakt gebracht sind, sodass sich die Sperrelemente 32'-32''' und die Elastomer-Torsionsfederelemente 10'-10''' in einem entkoppelten Zustand befinden. Die parallel zur Lagerwelle 26 verlaufende Nockenwelle 36 kann derart gedreht werden, dass die einzelnen Arretiernocken 34'-34''' eine geänderte Position derart einnehmen, bei welcher ein oder mehrere Sperrelemente 32' bzw. 32" bzw. 32''' (abhängig von der jeweiligen Stellung der Nockenwelle 36 nach der jeweiligen Drehung) in eine Position geschwenkt werden, in welcher diejenigen Sperrelemente 32' bzw. 32'' bzw. 32''', welche bei der jeweiligen Drehung der Nockenwelle 36 geschwenkt wurden, mit den jeweiligen Aussengehäuse-Nocken 18' bzw. 18'' bzw. 18''' der jeweiligen Elastomer-Torsionsfederelemente 10'-10''' in Kontakt gebracht und somit mit den jeweiligen Elastomer-Torsionsfederelementen 10'-10''' gekoppelt werden (in Fig. 5 nicht gezeigt). In diesem gekoppelten Zustand fixieren diejenigen Sperrelemente 32' bzw. 32" bzw. 32"', welche bei der jeweiligen Drehung der Nockenwelle 36 geschwenkt wurden, die Aussengehäuse der jeweiligen Elastomer-Torsionsfederelemente 10'-10''' in einer vorgegebenen Stellung.

Bei dem in Fig. 5 gezeigten Beispiel liegt keine Kopplung zwischen den Sperrelementen 32'-32''' und den Aussengehäuse-Nocken 18'-18''' vor, sodass sich bei dem oben geschilderten Zurücklehnen einer auf dem Stuhl sitzenden Person die Lagerwelle 26 entgegen dem Uhrzeigersinn drehen würde und die Elastomer-Torsionsfederelemente 10'-10''' als Ganzes der Drehung der Lagerwelle 26 folgen würden. Wie oben beschrieben, ist das gesamte vom dem Kraftsystem 30 bereitgestellte Rückstelldrehmoment D in diesem Beispiel identisch mit dem Rückstelldrehmoment, welches ausschliesslich durch das Basis-Elastomer-Torsionsfederelement 28 hervorgerufen wird. Die Elastomer-Torsionsfederelemente 10'-10''' tragen dementsprechend nicht zu dem vom dem Kraftsystem 30 bereitgestellten Rückstelldrehmoment D bei.

Bei einer geänderten Umdrehung der Nockenwelle 36 kann beispielsweise eine Kopplung zwischen einem oder mehreren Sperrelementen 32'-32''' und einem oder mehreren Aussengehäuse-Nocken 18'-18''' realisiert werden. Somit sind diejenigen Elastomer-Torsionsfederelemente 10'-10''', welche an eines der jeweiligen Sperrelemente 32'-32''' gekoppelt sind, an ihren Aussengehäusen arretiert. Dies hat zur Folge, dass das gesamte Rückstelldrehmoment, welches vom dem Kraftsystem 30 bereitgestellt wird, aus der Summe aller Rückstelldrehmomente besteht, welche durch das Basis-Elastomer-Torsionsfederelement 28 und diejenigen Elastomer-Torsionsfederelemente 10'-10''', welche jeweils mittels der jeweiligen Sperrelemente 32'-32''' arretiert sind, hervorgerufen werden. Genauer gesagt, lässt sich das gesamte Rückstelldrehmoment in Abhängigkeit von der Umdrehung der Nockenwelle 36 einstellen.

Wie in der Figur 5 gezeigt, sind die Elastomer-Torsionsfederelemente 10'-10''' unterschiedlich dimensioniert. Dies hat zur Folge, dass sie jeweils unterschiedliche Rückstelldrehmomente hervorrufen können. In diesem Beispiel ruft das Elastomer-Torsionsfederelement 10''' ein grösseres Rückstelldrehmoment als das Elastomer-Torsionsfederelement 10" hervor, welches ein grösseres Rückstelldrehmoment als das Elastomer-Torsionsfederelement 10' hervorruft. Durch eine entsprechende separate Kopplung bzw. Entkopplung von einzelnen Elastomer-Torsionsfederelementen 10'-10''' sind somit insgesamt acht unterschiedliche Rückstelldrehmomente wählbar. Hierdurch sind Rückstelldrehmomente zuschaltbar, welche jeweils dem individuellen Gewicht einer auf dem Stuhl sitzenden Person entsprechen. Somit kann, durch eine geeignete Kopplung bzw. Entkopplung der jeweiligen Elastomer-Torsionsfederelemente 10'-10''' und der jeweiligen Sperrelemente 32'-32''' eine Person mit beispielsweise einem Gewicht von 45 kg eine ergonomisch angepasste Rückstellkraft erfahren, wie auch eine Person mit einem Gewicht von beispielsweise 120 kg eine ergonomisch angepasste Rückstellkraft erfahren kann. Aufgrund der oben geschilderten acht unterschiedlichen Stufen, können auch Personen mit einem beispielsweise zwischen 45 kg und 120 kg liegenden Gewicht ergonomisch optimal gestützt werden. Dadurch wird der Sitzkomfort stark erhöht.

Figur 6 zeigt ein Elastomer-Torsionsfederelement 10 in einer zweiten Ausführungsform. In dieser Ausführungsform sind das Innengehäuse (nicht gezeigt) und das Aussengehäuse 14 in Relation zueinander durch ein Spannelement 38 vorgespannt. Zur genaueren Beschreibung dieses Elastomer-Torsionsfederelements wird auf die Figuren 7A-7C verwiesen.

Figuren 7A-7C zeigen jeweils ein Kraftsystem 30 in unterschiedlichen Ansichten, welches, ähnlich dem in Figur 5 dargestellten Beispiel, ebenfalls drei Elastomer-Torsionsfederelemente 10'-10''' enthält. Diese drei Elastomer-Torsionsfederelemente 10'-10''' sind jeweils in der in Figur 6 dargestellten Ausführungsform ausgeführt. Das Kraftsystem 30 enthält ferner ein Basis-Elastomer-Torsionsfederelement 28 und eine Welle 26. In dem dargestellten Beispiel sind Spannelemente 38'-38'''' enthalten, welche sich von den in den Figuren 4 und 5 gezeigten Spannelementen 20 unterscheiden. Die gezeigten Spannelemente 38'-38'''' sind plattenähnliche Elemente, deren Innenbereiche rechteckig ausgestanzt sind. Hierbei ist die Kontur der Ausstanzung formschlüssig an die Aussenkontur der (Vierkant-) Lagerwelle 26 angepasst. An den Aussenbereichen der Spannelemente 38'-38'''' sind Wölbungen 39'-39'''' angeformt, welche jeweils eine senkrechte Durchbohrung enthalten.

Bei der Montage des Kraftsystems 30 werden die Lagerwelle 26 und das Innengehäuse des Basis-Elastomer-Torsionsfederelements 28 radial formschlüssig miteinander verbunden. Nachfolgend wird ein erstes Spannelement 38' über seine Ausstanzung auf die Lagerwelle 26 aufgesteckt, sodass auch zwischen der Lagerwelle 26 und dem Spannelement 38' eine radial formschlüssige Verbindung hergestellt ist. Anschliessend wird ein erstes Elastomer-Torsionsfederelement 10' auf die Lagerwelle 26 aufgesetzt. Diesem Schritt nachfolgend wird ein weiteres Spannelement 38'' aufgesetzt, usw. Nachdem alle drei Elastomer-Torsionsfederelemente 10'-10''' mit jeweils dazwischen gesetzten Spannelementen 38'-38''' auf die Lagerwelle 26 aufgesetzt sind, wird abschliessend das letzte Spannelement 38'''' stirnseitig aufgesetzt.

Anschliessend werden die Elastomer-Torsionsfederelemente 10'-10''' entweder einzeln oder gleichzeitig vorgespannt, indem beispielsweise ihre Aussengehäuse, bei radial fixierter Lagerwelle 26, im Uhrzeigersinn um die Längsrichtung der Lagerwelle 26 gedreht werden. Diese Drehung erfolgt bis zu einem Drehwinkel, bei welchem Stifte 40', 40" durch die jeweiligen Bohrungen der Wölbungen 39'-39'''' hindurch steckbar sind. Nachdem die Stifte 40', 40" durch diese Bohrungen durchgesteckt sind, wird die Krafteinleitung zum Umdrehen der Aussengehäuse beendet. In diesem Zustand verbleiben die einzelnen Elastomer-Torsionsfederelemente 10'-10''' in dieser Position, da die jeweiligen Aussenflächen der Aussengehäuse nun gegen einen Umfangsabschnitt der Stifte 40', 40" anstossen. Somit ist es nicht mehr möglich, dass das jeweilige Aussengehäuse in den Anfangszustand zurückgedreht wird.

Ein Vorteil der Anordnung und der Ausgestaltung der Spannelemente 38'-38"" besteht darin, dass nunmehr, im Unterschied zu dem in den Figuren 4 und 5 gezeigten Beispiel, kein Flansch in die jeweiligen Innengehäuse der Elastomer-Torsionsfederelemente 10'-10'" gesteckt ist. Somit steht die Lagerwelle 26 mit der gesamten Innenfläche der jeweiligen Innengehäuse im radial formschlüssigen Eingriff. Dadurch wird ein Spiel zwischen der Lagerwelle 26 und dem Innengehäuse der Elastomer-Torsionsfederelemente 10'-10'" vermieden. Im Falle des in den Figuren 4 und 5 dargestellten Beispiels tritt hingegen ein Lagerspiel auf, welches darauf beruht, dass die Einleitung der Rückstelldrehmomente der jeweiligen Elastomer-Torsionsfederelemente 10'-10'" in die Lagerwelle 26 abschnittsweise über die Flansche 22 erfolgt und die Innengehäuse der jeweiligen Elastomer-Torsionsfederelemente 10'-10'" demzufolge nicht mit der Lagerwelle 26 in mechanischem Kontakt stehen können (siehe Figuren 4 und 5).

Ein weiterer Vorteil des in Figuren 7A-7C gezeigten Beispiels besteht darin, dass die Montage gegenüber dem in den Figuren 4 und 5 dargestellten Beispiel, bei welchem jedes Elastomer-Torsionsfederelement zuvor mit seinen Spannelementen 20 bestückt wurde, sehr viel einfacher ist. Zudem wird die Montagezeit stark verkürzt, Ein weiterer Vorteil besteht in der weitaus einfacheren und weniger zeitintensiven Herstellung der einzelnen Spannelemente 38'-38"". Diese können lediglich mittels Ausstanzung kostengünstig hergestellt werden.

Figuren 8A-8C zeigen jeweils ein Elastomer-Torsionsfederelement 10 in der zweiten beispielhaften Ausführungsform, bei welchem das Innengehäuse 12 und das Aussengehäuse 14 in Relation zueinander in Abfolge der Figuren um einen zunehmenden Drehwinkel ϕ gegeneinander verdreht sind. In Fig. 8A ist das Elastomer-Torsionsfederelement 10 in einem unverdrehten Anfangszustand dargestellt, wobei angenommen ist, dass der Elastomer-Körper 16 in diesem Zustand keine elastische Deformation aufweist und somit kein Rückstelldrehmoment zwischen dem Innengehäuse 12 und dem Aussengehäuse 14 erzeugen (D=0). Hierbei sind das Innengehäuse 12 und das Aussengehäuse 14 in Relation zueinander bei einem Drehwinkel von -40° entgegen dem Uhrzeigersinn verdreht angeordnet. In Fig. 8B ist das Elastomer-Torsionsfederelement 10 in einem im Uhrzeigersinn verdrehten Zustand dargestellt. Hierbei ist das Innengehäuse 12 relativ zum Aussengehäuse 14 bei einem Drehwinkel ϕ=0° angeordnet. Genauer gesagt, sind das Innengehäuse 12 und das Aussengehäuse 14 in Relation zueinander, im Vergleich zu dem in Fig. 8A gezeigten Anfangszustand, um Δϕ=40° verdreht. In Fig. 8C ist das Elastomer-Torsionsfederelement 10 verdrehten Zustand gezeigt, wobei das Innengehäuse 12 im Vergleich zu den Zuständen gemäss Fig. 8A um Δϕ=70° verdreht ist.

Der Vorteil des Drehversatzes um -40° zwischen dem Innengehäuse 12 und Aussengehäuse 14 im Vergleich zum unverdrehten Anfangszustand (Fig. 8A) liegt darin, dass ein weiteres Umdrehen zwischen dem Innengehäuse 12 und Aussengehäuse 14 in Relation zueinander im Uhrzeigersinn (siehe Fig. 8B-8C) in einem Drehwinkelbereich erfolgt, in welchem die Kennlinie des Rückstelldrehmoments als Funktion des Drehwinkels ϕ über einen grossen Winkelbereich linear verläuft und eine besonders grosse Steigung als Funktion des Drehwinkels aufweist.

Figur 9 zeigt das in Figuren 7A-7C dargestellte Kraftsystem 30, welches in einen Träger 42 eines Stuhls (in Fig. 9 nicht gezeigt) eingebaut ist. Hierbei ist das Basis-Elastomer-Torsionsfederelement 28 über sein Aussengehäuse fest mit dem Träger 42 verbunden. Die Lagerwelle (nicht gezeigt) kann durch eine Öffnung des Trägers 42 hindurch mit einem Abschnitt eines Rückenträgers 44 drehfest gekoppelt sein. Der Rückenträger 44 wiederum dient zur Aufnahme eines Rückenteils 3 gemäss Fig. 1 (in Fig. 9 nicht gezeigt), mit welchem eine im Wesentlichen senkrecht verlaufende Rückenlehne 4 gemäss Fig. 1 verbunden ist. Die Rückenlehne 4 ist somit gegen das durch das Kraftsystem 30 eingeleitete Rückstelldrehmoment schwenkbar. Ferner kann ein Sitzträger für einen Sitz 5 gemäss Fig. 1 mit dem Rückenträger 44 und/oder der Rückenlehne verbunden sein, sodass der Sitz 5 synchron zu der Rückenlehne 4 schwenkbar ist.

Wie bereits zur Beschreibung des in Figur 5 dargestellten Kraftsystems 30 beschrieben, wird die Lagerwelle 26 gedreht, sobald sich eine auf dem Stuhl sitzende Person zurücklehnt. Bei dem in Figur 9 gezeigten Beispiel würde sich die Lagerwelle beim Zurücklehnen der Person im Uhrzeigersinn umdrehen. In einem Zustand, bei welchem die Aussengehäuse-Nocken (nicht gezeigt) der jeweiligen Elastomer-Torsionsfederelemente 10'-10"' des Kraftsystems 30 nicht über die Sperrelemente mit dem Träger 42 gekoppelt sind, würden die einzelnen Elastomer-Torsionsfederelemente 10'-10"' dieser Drehung folgen.

In Abhängigkeit von einer jeweiligen Umdrehung der Nockenwelle 36 können die einzelnen Sperrelemente 32'-32"', jeweils betätigt durch einzelne auf der Nockenwelle 36 angeordnete Arretiernocken 34'-34''', derart geschaltet werden, dass sie mit den jeweiligen Aussengehäuse-Nocken 18'-18''' der Elastomer-Torsionsfederelemente 10'-10''' gekoppelt werden. Ist ein gekoppelter Zustand mit einem beliebigen Aussengehäuse-Nocken 18'-18''' eines Elastomer-Torsionsfederelements 10', 10" oder 10''' hergestellt, so würde dieses gekoppelte Elastomer-Torsionsfederelement 10', 10'' oder 10''' sein jeweiliges Rückstelldrehmoment, zusätzlich zu dem Rückstelldrehmoment des Basis-Elastomer-Torsionsfederelements 28, auf die Lagerwelle 26 anlegen. Somit sind die Elastomer-Torsionsfederelemente 10', 10" oder 10''' vorteilhaft derart ausgebildet und angeordnet, dass sie, einzeln geschaltet, ein zu dem Drehwinkel lineares Rückstelldrehmoment, welches dem Gewicht einer auf dem Stuhl sitzenden Person angepasst ist, auf den Rückenträger anlegen. Hierdurch wird eine optimale Rückstellkraft gegen den Rücken der Person angelegt, wodurch der Sitzkomfort erhöht wird.

Fig. 10A-10E zeigen unterschiedliche Ansichten einer Spannvorrichtung 46 zum Vorspannen der in den Figuren 7A-7C gezeigten Elastomer-Torsionsfederelemente 10'-10''' mit den dazwischen und stirnseitig aufgesetzten Spannelementen 38'-38''''. In Fig. 10A und 10C ist die Spannvorrichtung 46 jeweils in einer Vollansicht, von unterschiedlichen Richtungen aus betrachtet, dargestellt. In Fig. 10B und 10D ist die Spannvorrichtung 46 jeweils in einer Detailansicht, von unterschiedlichen Richtungen aus betrachtet, dargestellt. Die Spannvorrichtung 46 dient zum einfachen und schnellen Vorspannen der einzelnen Elastomer-Torsionsfederelemente 10'-10''' mit nur wenigen Schritten. Die Spannvorrichtung 46 enthält Fixiereinrichtungen 48', 48'', welche die Lagerwelle 26 (in Fig. 10A-10E nicht gezeigt) an ihren axialen Enden festgespannt fixieren. Auf die Lagerwelle 26 sind zuvor, wie zur Beschreibung der Figuren 7A-7C dargelegt, die einzelnen Elastomer-Torsionsfederelemente 10'-10''' aufgesteckt, wobei die Spannelemente 38'-38'''' jeweils dazwischen und stirnseitig aufgesteckt sind. Diese Spannelemente 38'-38'''' sind jeweils radial formschlüssig mit der Lagerwelle verbunden.

Die Spannvorrichtung 46 enthält ferner einen Stab 50, welcher senkrecht zwischen zwei Hebelarmen eines Hebels 52 verbunden ist. Die Hebelarme sind über Spannvorrichtungslager 54', 54'' schwenkbar angelenkt. Der Hebel 52 lässt sich an seinem unteren Ende über einen Antrieb 56 vor und zurück auslenken. Bei einer Auslenkung des unteren Abschnittes des Hebels 52 in einer Richtung aus der Figurenebene der Fig. 10A heraus wird der Stab 50 zu den Elastomer-Torsionsfederelementen 10'-10''' hin ausgelenkt, wie durch einen Pfeil A angedeutet.

Wie besonders gut in Fig. 10C-10E zu erkennen, gelangt, bei einer ersten Stufe der Auslenkung des Stabes 50 in Richtung des Pfeils A, ein Oberflächenbereich des Stabes 50 zunächst mit einem Bereich der Aussenfläche des Aussengehäuses eines ersten Elastomer-Torsionsfederelements 10''', beispielsweise über einen daran ausgeformten Aussengehäuse-Nocken 18'-18''', in Eingriff.

Ab einer zweiten Stufe der Auslenkung des Stabes 50 in Richtung des Pfeils A gelangt ein weiterer Oberflächenbereich des Stabes 50 mit der Aussenfläche des Aussengehäuses eines zweiten Elastomer-Torsionsfederelements 10'' in Eingriff. Während der Auslenkung des Stabes 50 zwischen der ersten Stufe und der zweiten Stufe, wird die zuvor in Eingriff gebrachte Aussenfläche des Aussengehäuses des ersten Elastomer-Torsionsfederelements 10''' mitgeschwenkt bzw. gedreht. Bei einer dritten Stufe der Auslenkung des Stabes 50 in Richtung des Pfeils A wird ein Bereich der Aussenfläche des Aussengehäuses eines dritten Elastomer-Torsionsfederelements 10' in Eingriff genommen. Während der Auslenkung des Stabes 50 zwischen der zweiten Stufe und der dritten Stufe werden die Elastomer-Torsionsfederelemente 10''' und 10'' ausgelenkt bzw. gedreht. Bei einer vierten Stufe der Auslenkung des Stabes 50 sind nun alle Elastomer-Torsionsfederelemente 10'-10''' parallel zueinander derart ausgelenkt bzw. gedreht, dass die ebenfalls in Figuren 7A-7C dargestellten Stifte 40', 40'' durch die Bohrungen der jeweiligen Wölbungen 39'-39''', der einzelnen Spannelemente 38'-38'''' hindurch gesteckt werden können. Sobald die Stifte 40', 40'' durch die genannte Bohrungen gesteckt sind, wird die genannte Auslenkung des Stabes 50 rückgängig gemacht, d.h. der Stab 50 wird entgegen der Pfeilrichtung A bewegt. Die eingesetzten Stifte 40', 40'' liegen an den einzelnen Aussenflächen der Aussengehäuse der Elastomer-Torsionsfederelemente 10'-10''' an und sind aufgrund der Wirkung der Rückstelldrehmomente der Elastomer-Torsionsfederelemente 10'-10''' eingespannt. Ferner sind die Stifte 40', 40'' jeweils durch die radial drehstarr gekoppelten Spannelemente 38'-38'''' gehalten. Somit können die einzelnen Elastomer-Torsionsfederelemente 10'-10''' nicht mehr in den jeweils unausgelenkten Initialzustand (Fig. 10A-10E) zurückkehren.

Figur 10E zeigt die Spannvorrichtung 46 in einer axial zu den Spannvorrichtungslagern 54', 54'' betrachteten Ansicht. In dieser Figur ist besonders deutlich zu erkennen, dass die einzelnen Elastomer-Torsionsfederelemente 10'-10''' in ihrem Initialzustand jeweils unterschiedlich ausgelenkt sind. Dies liegt daran, dass die jeweiligen Innengehäuse der Elastomer-Torsionsfederelemente 10'-10''' in Relation zur Kontur ihrer jeweiligen Aussengehäuse jeweils mit einem Drehversatz angeordnet sind, welcher für die Elastomer-Torsionsfederelemente 10'-10''' jeweils unterschiedlich gross ist. Die Drehversätze können für die Elastomer-Torsionsfederelemente 10'-10''' beispielsweise 20°, 25° und 40° betragen. Bedingt durch den jeweils unterschiedlichen Drehversatz zwischen dem Innengehäuse und Aussengehäuse, werden die einzelnen Elastomer-Torsionsfederelemente 10'-10''' somit auch unterschiedlich stark vorgespannt. In diesem Beispiel wird somit das Elastomer-Torsionsfederelement 10''' stärker vorgespannt als das Elastomer-Torsionsfederelement 10'', welches wiederum stärker vorgespannt wird als das Elastomer-Torsionsfederelement 10'. Wie in den Figuren 10A und 10C-10E angedeutet, können die Stifte 40', 40'' nach dem Vorspannen durch die Bohrungen der Wölbungen 39'-39'''' der jeweiligen Spannelemente 38'-38'''' hindurch gesteckt werden. Somit wird die jeweilige Vorspannung der einzelnen Elastomer-Torsionsfederelemente 10'-10''' durch die Stifte 40', 40'' beibehalten.

Diese Vorspannung kann nicht unterschritten werden, jedoch können die Aussengehäuse der einzelnen Elastomer-Torsionsfederelemente 10'-10''' relativ zu den entsprechenden Innengehäusen in eine Drehrichtung derart weitergedreht werden, dass das von dem jeweiligen Torsionsfederelement 10'-10''' erzeugte Rückstelldrehmoment mit wachsendem Drehwinkel vergrössert wird, bis die an dem jeweiligen Aussengehäuse angeformten Aussengehäuse-Nocken 18'-18''' gegen den Stift 40' anstossen. In diesem Zustand sind die Elastomer-Torsionsfederelemente 10'-10''' an ihrem maximal zulässigen Drehwinkel angelangt und stellen jeweils das grösstmögliche Rückstelldrehmoment bereit.

Die in den Figuren 10A-10E gezeigte Spannvorrichtung 46 und das hierzu beispielhaft beschriebene Verfahren zeigen auf, dass das zuvor beschriebene Kraftsystem 30 auch bei unterschiedlich vorgespannten Elastomer-Torsionsfederelementen 10'-10"' sehr schnell und mit nur wenigen Handgriffen hergestellt werden kann.

## Patentansprüche

1. Sitzeinrichtung (1),
mit einem Sitz (5),
mit einem Rückenträger (44),
mit einem Träger (42) für den Rückenträger (44) und/oder den Sitz (5), wobei der Rückenträger (44) und/oder der Sitz (5) am Träger (42) derart schwenkbar angelenkt ist, dass eine Schwenkbewegung des Rückenträgers (44) und/oder des Sitzes (5) um eine Drehachse (6) ausführbar ist; und
mit mindestens einem Elastomer-Torsionsfederelement (10, 28), welches ein Innengehäuse (12), ein das Innengehäuse (12) umgebendes Aussengehäuse (14) und einen in einem Zwischenraum zwischen dem Innengehäuse (12) und dem Aussengehäuse angeordneten Elastomer-Körper (16) umfasst, welches Innengehäuse (12) mindestens eine Kontaktfläche (12a) aufweist, an welcher der Elastomer-Körper (16) mit dem Innengehäuse (12) in Kontakt ist,
welches Aussengehäuse (14) mindestens eine Kontaktfläche (14a) aufweist, an welcher der Elastomer-Körper (16) mit dem Aussengehäuse (14) in Kontakt ist,
wobei der Elastomer-Körper (16) mit der Kontaktfläche (12a) des Innengehäuses (12) und der Kontaktfläche (14a) des Aussengehäuses (14) fest verbunden ist,
wobei das Innengehäuse (12) und/oder das Aussengehäuse (14) des jeweiligen Elastomer-Torsionsfederelements (10, 28) um die Drehachse (6) drehbar angeordnet ist
und der Träger (42) mit dem Aussengehäuse (14) des jeweiligen Elastomer-Torsionsfederelements (10, 28) und der Rückenträger (44) und/oder der Sitz (5) mit dem Innengehäuse (12) des jeweiligen Elastomer-Torsionsfederelements (10, 28) derart gekoppelt ist, dass bei der jeweiligen Schwenkbewegung des Rückenträgers (44) und/oder des Sitzes (5) eine Drehung des Innengehäuses (12) um einen Drehwinkel (ϕ) um die Drehachse (6) ausgeführt wird, bei welcher Drehung das Innengehäuse (12) relativ zum Aussengehäuse (14) bewegt und dabei eine Deformation des Elastomer-Körpers (16) erzeugt wird, sodass der Elastomer-Körper (16) zwischen dem Aussengehäuse (14) und dem Innengehäuse (12) ein Rückstelldrehmoment erzeugt, welches der Drehung entgegengerichtet ist, und
wobei die Kontaktfläche (12a) des Innengehäuses (12) in einer zur Drehachse (6) senkrechten Schnittebene einen nicht kreisförmigen Querschnitt aufweist und/oder die Kontaktfläche (14a) des Aussengehäuses (14) in einer zur Drehachse (6) senkrechten Schnittebene einen nicht kreisförmigen Querschnitt aufweist,
**dadurch gekennzeichnet, dass**
die Kontaktfläche (14a) des Außengehäuses (14)
(a) zumindest abschnittsweise zylindrisch ausgebildet ist, oder
(b) - jeweils in einer zur Drehachse (6) senkrechten Schnittebene - rechteckig ausgebildet ist, wobei zumindest zwei paarweise gegenüberliegende Ecken abgerundet sind, oder
(c) zwei paarweise gegenüberliegende, gleichschenklige Winkelsegmente und zwei paarweise gegenüberliegende Halbkreissegmente, deren Enden jeweils mit den Enden der Winkelsegmente verbunden sind, enthält.

2. Sitzeinrichtung (1),
mit einem Sitz (5),
mit einem Rückenträger (44),
mit einem Träger (42) für den Rückenträger (44) und/oder den Sitz (5), wobei der Rückenträger (44) und/oder der Sitz (5) am Träger (42) derart schwenkbar angelenkt ist, dass eine Schwenkbewegung des Rückenträgers (44) und/oder des Sitzes (5) um eine Drehachse (6) ausführbar ist; und
mit mindestens einem Elastomer-Torsionsfederelement (10, 28), welches ein Innengehäuse (12), ein das Innengehäuse (12) umgebendes Aussengehäuse (14) und einen in einem Zwischenraum zwischen dem Innengehäuse (12) und dem Aussengehäuse angeordneten Elastomer-Körper (16) umfasst, welches Innengehäuse (12) mindestens eine Kontaktfläche (12a) aufweist, an welcher der Elastomer-Körper (16) mit dem Innengehäuse (12) in Kontakt ist,
welches Aussengehäuse (14) mindestens eine Kontaktfläche (14a) aufweist, an welcher der Elastomer-Körper (16) mit dem Aussengehäuse (14) in Kontakt ist,
wobei der Elastomer-Körper (16) mit der Kontaktfläche (12a) des Innengehäuses (12) und der Kontaktfläche (14a) des Aussengehäuses (14) fest verbunden ist,
wobei das Innengehäuse (12) und/oder das Aussengehäuse (14) des jeweiligen Elastomer-Torsionsfederelements (10, 28) um die Drehachse (6) drehbar angeordnet ist
und der Träger (42) mit dem Innengehäuse (12) des jeweiligen Elastomer-Torsionsfederelements (10, 28) und der Rückenträger (44) und/oder der Sitz (5) mit dem Aussengehäuse (14) des jeweiligen Elastomer-Torsionsfederelements (10, 28) derart gekoppelt ist, dass bei der jeweiligen Schwenkbewegung des Rückenträgers (44) und/oder des Sitzes (5) eine Drehung des Aussengehäuses (14) um einen Drehwinkel (ϕ) um die Drehachse (6) ausgeführt wird, bei welcher Drehung das Innengehäuse (12) relativ zum Aussengehäuse (14) bewegt und dabei eine Deformation des Elastomer-Körpers (16) erzeugt wird, sodass der Elastomer-Körper (16) zwischen dem Aussengehäuse (14) und dem Innengehäuse (12) ein Rückstelldrehmoment erzeugt, welches der Drehung entgegengerichtet ist, und
wobei die Kontaktfläche (12a) des Innengehäuses (12) in einer zur Drehachse (6) senkrechten Schnittebene einen nicht kreisförmigen Querschnitt aufweist und/oder die Kontaktfläche (14a) des Aussengehäuses (14) in einer zur Drehachse (6) senkrechten Schnittebene einen nicht kreisförmigen Querschnitt aufweist,
**dadurch gekennzeichnet, dass**
die Kontaktfläche (14a) des Aussengehäuses (14)
(a) zumindest abschnittsweise zylindrisch ausgebildet ist, oder
(b) - jeweils in einer zur Drehachse (6) senkrechten Schnittebene - rechteckig ausgebildet ist, wobei zumindest zwei paarweise gegenüberliegende Ecken abgerundet sind, oder
(c) zwei paarweise gegenüberliegende, gleichschenklige Winkelsegmente und zwei paarweise gegenüberliegende Halbkreissegmente, deren Enden jeweils mit den Enden der Winkelsegmente verbunden sind, enthält.

3. Sitzeinrichtung (1) nach Anspruch 1, bei welcher
das Aussengehäuse (14) des jeweiligen Elastomer-Torsionsfederelements (10, 28) mit dem Träger (42) verbunden ist und das Innengehäuse (12) des jeweiligen Elastomer-Torsionsfederelements (10, 28) mit einer um die Drehachse (6) drehbaren Lagerwelle (26) verbunden ist, welche drehstarr mit dem Rückenträger (44) und/oder dem Sitz (5) verbunden ist.

4. Sitzeinrichtung (1) nach Anspruch 2, bei welcher
das Innengehäuse des jeweiligen Elastomer-Torsionsfederelements mit dem Träger verbunden ist und das Innengehäuse des jeweiligen Elastomer-Torsionsfederelements mit einer um die Drehachse drehbaren Lagerwelle verbunden ist, welche drehstarr mit dem Rückenträger und/oder dem Sitz verbunden ist.

5. Sitzeinrichtung (1) nach einem der vorhergehenden Ansprüche, bei welchem die Kontaktfläche (12a) des Innengehäuses (12) und die Kontaktfläche (14a) des Aussengehäuses (14) derart relativ zueinander angeordnet sind, dass bei der Drehung des Innengehäuses (12) und/oder des Aussengehäuses (14) um die Drehachse (6) zumindest in einem vorbestimmten Drehwinkelbereich eine Reduktion (x1-x2, y1-y2) einer Distanz zwischen einem definierten Punkt des Innengehäuses (12) und einem definierten Punkt des Aussengehäuses (14) hervorrufbar ist.

6. Sitzeinrichtung (1) nach einem der vorhergehenden Ansprüche, bei welchem die Kontaktfläche (12a) des Innengehäuses (12) und die Kontaktfläche (14a) des Aussengehäuses (14) in einer zur Drehachse (6) senkrechten Schnittebene einen nicht kreisförmigen Querschnitt aufweisen und derart relativ zueinander angeordnet sind, dass mittels der Drehung des Innengehäuses (12) und/oder des Aussengehäuses (14) um die Drehachse (6) eine Druckbelastung in zumindest einem Bereich des Elastomer-Körpers (16) hervorrufbar ist.

7. Sitzeinrichtung (1) nach einem der vorhergehenden Ansprüche, bei welchem die Kontaktfläche (12a) des Innengehäuses (12) und/oder die Kontaktfläche (14a) des Aussengehäuses (14) - jeweils in einer zur Drehachse (6) senkrechten Schnittebene - polygonal oder zumindest abschnittsweise geradlinig ausgebildet sind.

8. Sitzeinrichtung (1) nach einem der vorhergehenden Ansprüche, bei welchem die Kontaktfläche (12a) des Innengehäuses (12) - jeweils in einer zur Drehachse (6) senkrechten Schnittebene - rechteckig ausgebildet ist.

9. Sitzeinrichtung (1) nach einem der vorhergehenden Ansprüche, wobei das Verhältnis des Flächeninhalts (Fa) eines Innenquerschnitts des jeweiligen Aussengehäuses (14) zum Flächeninhalt (Fi) eines Aussenquerschnitts des jeweiligen Innengehäuses (12) grösser als 7/3 ist.

10. Sitzeinrichtung (1) nach einem der vorhergehenden Ansprüche, wobei der Elastomer-Körper (16) ein oder mehrere durch den Elastomer-Körper (16) durchgehende Löcher (17) aufweist, wobei sich das jeweilige Loch (17) entlang der Drehachse (6) erstreckt.

11. Sitzeinrichtung (1) nach einem der vorhergehenden Ansprüche, wobei an dem jeweiligen Elastomer-Torsionsfederelement (10)ein Halteelement (19, 20, 38, 38'-38'''') angeordnet ist, welches dazu ausgelegt ist,
(i) das Innengehäuse (12) in einer vorgegebenen Grundstellung relativ zum Aussengehäuse (14) zu halten, in welcher Grundstellung der Elastomer-Körper (16) eine vorgegebene elastische Verformung aufweist und zwischen dem Aussengehäuse (14) und dem Innengehäuse (12) ein Rückstelldrehmoment erzeugt, welches gleich einem vorgegebenen Mindest-Wert ist, und
(ii) eine Drehung des Innengehäuses (12) relativ zum Aussengehäuse um einen Drehwinkel (ϕ) um die Drehachse (6) in eine Drehrichtung freizugeben, in welcher das Rückstelldrehmoment mit wachsendem Drehwinkel (ϕ) zunimmt.

12. Sitzeinrichtung (1) nach Anspruch 11, bei welchem das Halteelement zumindest ein Spannelement (19, 20, 38, 38'-38'''') enthält, welches entweder
(i) einen ersten Abschnitt aufweist, der mit dem Innengehäuse (12) in einem festen Eingriff steht, und einen zweiten Abschnitt aufweist, der - wenn sich das Innengehäuse (12) in der vorgegebenen Grundstellung relativ zum Aussengehäuse befindet - gegen einen Abschnitt des Aussengehäuses (14) anschlägt und eine Drehung des Innengehäuses (12) und des Aussengehäuses (14) in Relation zueinander um die Drehachse (6) in diejenige Drehrichtung freigibt, in welche das Rückstelldrehmoment zunimmt, oder
(ii) einen ersten Abschnitt aufweist, der mit dem Aussengehäuse (14) in einem festen Eingriff steht, und einen zweiten Abschnitt aufweist, der - wenn sich das Innengehäuse (12) in der vorgegebenen Grundstellung relativ zum Aussengehäuse (14) befindet - gegen einen Abschnitt des Innengehäuses (12) anschlägt und eine Drehung des Innengehäuses (12) und des Aussengehäuses (14) in Relation zueinander um die Drehachse (6) in diejenige Drehrichtung freigibt, in welche das Rückstelldrehmoment zunimmt.

13. Sitzeinrichtung (1) nach Anspruch 12, bei welchem das Innengehäuse (12) eine Ausnehmung (12.1) umfasst und der erste Abschnitt des Spannelements (20) drehstarr in diese Ausnehmung (12.1) im Innengehäuse (12) gesteckt ist und der zweite Abschnitt des Spannelements (20) - wenn sich das Innengehäuse (12) in der vorgegebenen Grundstellung relativ zum Aussengehäuse (14) befindet - gegen einen Abschnitt des Aussengehäuses (14) anschlägt.

14. Sitzeinrichtung (1) nach einem der vorhergehenden Patentansprüche, mit
einer Mehrzahl des Elastomer-Torsionsfederelements, wobei die jeweiligen Elastomer-Torsionsfederelemente derart nebeneinander angeordnet sind, dass die Innengehäuse (12) und/oder die Aussengehäuse (14) der jeweiligen Elastomer-Torsionsfederelemente um dieselbe Drehachse (6) drehbar angeordnet sind.

15. Sitzeinrichtung (1) nach Anspruch 14, wobei
die Innengehäuse der jeweiligen Elastomer-Torsionsfederelemente starr miteinander verbunden sind und/oder die Aussengehäuse der jeweiligen Elastomer-Torsionsfederelemente starr miteinander verbunden sind.

## Claims

1. A seat assembly (1),
with a seat (5),
with a back support (44),
with a support (42) for the back support (44) and/or for the seat base (5), wherein the back support (44) and/or the seat base (5) are/is pivotably hinged to the support (42) in such a manner that a pivoting movement of the back support (44) and/or of the seat (5) on a rotation axis (6) can be carried out; and
with at least one elastomer torsion-spring element (10, 28) which comprises an internal casing (12), an external casing (14) that encompasses the internal casing (12) and an elastomer body (16) arranged in a space between the internal casing (12) and the external casing,
which internal casing (12) comprises at least one contact surface (12a) at which the elastomer body (16) is in contact with the internal casing (12),
which external casing (14) comprises at least one contact surface (14a) at which the elastomer body (16) is in contact with the external casing (14),
wherein the elastomer body (16) is rigidly connected to the contact surface (12a) of the internal casing (12) and to the contact surface (14a) of the external casing (14),
wherein the internal casing (12) and/or the external casing (14) of the respective elastomer torsion-spring element (10, 28) are/is rotatably arranged on the rotation axis (6),
and the support (42) is coupled to the external casing (14) of the respective elastomer torsion-spring element (10, 28) and the back support (44) and/or the seat base (5) are/is coupled to the internal casing (12) of the respective elastomer torsion-spring element (10, 28) in such a manner that during the respective pivoting movement of the back support (44) and/or of the seat base (5) a rotation of the internal casing (12) by a rotation angle (ϕ) is carried out on the rotation axis (6), in which rotation the internal casing (12) is moved relative to the external casing (14), and in this process deformation of the elastomer body (16) is generated so that the elastomer body (16) generates a restoring torque between the external casing (14) and the internal casing (12), which restoring torque acts against the rotation, and
wherein the contact surface (12a) of the internal casing (12) in a sectional plane that is perpendicular to the rotation axis (6) comprises a non-circular cross section, and/or the contact surface (14a) of the external casing (14) in a sectional plane that is perpendicular to the rotation axis (6) comprises a non-circular cross section,
**characterised in that**
the contact surface (14a) of the external casing (14)
(a) is cylindrical at least in some sections, or
(b) in each case in a sectional plane that is perpendicular to the rotation axis (6) is rectangular, wherein at least two opposite pairs of corners are rounded, or
(c) comprises two opposite pairs of equilateral angular segments and two opposite pairs of semicircular segments whose ends in each case are connected to the ends of the rectangular angular segments.

2. A seat assembly (1),
with a seat (5),
with a back support (44),
with a support (42) for the back support (44) and/or for the seat base (5), wherein the back support (44) and/or the seat base (5) are/is pivotably hinged to the support (42) in such a manner that a pivoting movement of the back support (44) and/or of the seat base (5) on a rotation axis (6) can be carried out; and
with at least one elastomer torsion-spring element (10, 28), which comprises an internal casing (12), an external casing (14) that encompasses the internal casing (12) and an elastomer body (16) arranged in a space between the internal casing (12) and the external casing,
which internal casing (12) comprises at least one contact surface (12a) at which the elastomer body (16) is in contact with the internal casing (12),
which external casing (14) comprises at least one contact surface (14a) at which the elastomer body (16) is in contact with the external casing (14),
wherein the elastomer body (16) is rigidly connected to the contact surface (12a) of the internal casing (12) and to the contact surface (14a) of the external casing (14),
wherein the internal casing (12) and/or the external casing (14) of the respective elastomer torsion-spring element (10, 28) are/is rotatably arranged on the rotation axis (6),
and the support (42) is coupled to the internal casing (12) of the respective elastomer torsion-spring element (10, 28), and the back support (44) and/or the seat base (5) are/is coupled to the external casing (14) of the respective elastomer torsion-spring element (10, 28) in such a manner that during the respective pivoting movement of the back support (44) and/or of the seat base (5) rotation of the external casing (14) by a rotation angle (ϕ) on the rotation axis (6) is carried out, during which rotation the internal casing (12) is moved relative to the external casing (14), and in this process deformation of the elastomer body (16) is generated so that the elastomer body (16) generates a restoring torque between the external casing (14) and the internal casing (12), which restoring torque acts against the rotation, and
wherein the contact surface (12a) of the internal casing (12) in a sectional plane that is perpendicular to the rotation axis (6) comprises a non-circular cross section, and/or the contact surface (14a) of the external casing (14) in a sectional plane that is perpendicular to the rotation axis (6) comprises a non-circular cross section,
**characterised in that**
the contact surface (14a) of the external casing (14)
(a) is cylindrical at least in some sections, or
(b) in each case in a sectional plane that is perpendicular to the rotation axis (6) is rectangular, wherein at least two opposite pairs of corners are rounded, or
(c) comprises two opposite pairs of equilateral angular segments and two opposite pairs of semicircular segments whose ends in each case are connected to the ends of the angular segments.

3. The seat assembly (1) according to claim 1, in which the external casing (14) of the respective elastomer torsion-spring element (10, 28) is connected to the support (42), and the internal casing (12) of the respective elastomer torsion-spring element (10, 28) is connected to a bearing shaft (26) that can be rotated on the rotation axis (6), which bearing shaft (26) is connected in a rotationally rigid manner to the back support (44) and/or to the seat base (5).

4. The seat assembly (1) according to claim 2, in which the internal casing of the respective elastomer torsion-spring element is connected to the support, and the internal casing of the respective elastomer torsion-spring element is connected to a bearing shaft that can be rotated on the rotation axis, which bearing shaft is connected in a rotationally rigid manner to the back support and/or to the seat base.

5. The seat assembly (1) according to any one of the preceding claims, in which the contact surface (12a) of the internal casing (12) and the contact surface (14a) of the external casing (14) are arranged relative to each other in such a manner that during rotation of the internal casing (12) and/or of the external casing (14) on the rotation axis (6) at least an a predetermined rotary angle range a reduction (x1-x2, y1-y2) in the distance between a defined point of the internal casing (12) and a defined point of the external casing (14) can be caused.

6. The seat assembly (1) according to any one of the preceding claims, in which the contact surface (12a) of the internal casing (12) and the contact surface (14a) of the external casing (14) in a sectional plane that is perpendicular to the rotation axis (6) comprise a non-circular cross section and are arranged relative to each other in such a manner that by means of the rotation of the internal casing (12) and/or of the external casing (14) on the rotation axis (6) a compressive load can be caused in at least one region of the elastomer body (16).

7. The seat assembly (1) according to any one of the preceding claims, in which the contact surface (12a) of the internal casing (12) and/or the contact surface (14a) of the external casing (14), in each case in a sectional plane that is perpendicular to the rotation axis (6), are designed so as to be polygonal or at least in some sections to comprise straight lines.

8. The seat assembly (1) according to any one of the preceding claims, in which the contact surface (12a) of the internal casing (12), in each case in a sectional plane that is perpendicular to the rotation axis (6), is rectangular.

9. The seat assembly (1) according to any one of the preceding claims, wherein the radio of the surface area (Fa) of the internal cross section of the respective external casing (14) to the surface area (Fi) of the external cross section of the respective internal casing (12) is greater than 7/3.

10. The seat assembly (1) according to any one of the preceding claims, wherein the elastomer body (16) comprises one or several through-holes (17) in the elastomer body (16), wherein the respective hole (17) extends along the rotation axis (6).

11. The seat assembly (1) according to any one of the preceding claims, wherein the respective elastomer torsion-spring element (10) comprises a retaining element (19, 20, 38, 38'-38'''') that is designed
(i) to hold the internal casing (12) in a predefined normal position relative to the external casing (14), in which normal position the elastomer body (16) comprises a predefined elastic deformation and between the external casing (14) and the internal casing (12) generates a restoring torque that equals a predefined minimum value, and
(ii) to enable rotation of the internal casing (12) relative to the external casing by a rotation angle (ϕ) on the rotation axis (6) in a direction of rotation in which the restoring torque increases as the rotation angle increases (ϕ).

12. The seat assembly (1) according to claim 11, in which the retaining element comprises at least one tensioning element (19, 20, 38, 38'-38'''') which either
(i) comprises a first section that is firmly engaged in the internal casing (12), and comprises a second section which when the internal casing (12) is in the predefined normal position relative to the external casing comes to rest against a section of the external casing (14) and enables rotation of the internal casing (12) and of the external casing (14) in relation to each other on the rotation axis (6) in that direction of rotation in which the restoring torque increases, or
(ii) comprises a first section that is firmly engaged in the external casing (14), and comprises a second section which when the internal casing (12) is in the predefined normal position relative to the external casing (14) comes to rest against a section of the internal casing (12) and enables rotation of the internal casing (12) and of the external casing (14) in relation to each other on the rotation axis (6) in that direction of rotation in which the restoring torque increases.

13. The seat assembly (1) according to claim 12, in which the internal casing (12) comprises a recess (12.1), and the first section of the tensioning element (20) is inserted in a rotationally rigid manner into this recess (12.1) in the internal casing (12), and the second section of the tensioning element (20), when the internal casing (12) is in the predefined normal position relative to the external casing (14), comes to rest against a section of the external casing (14).

14. The seat assembly (1) according to any one of the preceding claims, with
a multitude of elastomer torsion-spring elements,
wherein the respective elastomer torsion-spring elements are arranged side by side in such a manner that the internal casings (12) and/or the external casings (14) of the respective elastomer torsion-spring elements are rotatably arranged on the same rotation axis (6).

15. The seat assembly (1) according to claim 14, wherein
the internal casings of the respective elastomer torsion-spring elements are rigidly interconnected and/or
the external casings of the respective elastomer torsion-spring elements are rigidly interconnected.

## Revendications

1. Dispositif de siège (1),
comportant un siège (5),
un support de dossier (44),
un support (42) pour le support de dossier (44) et/ou le siège (5), le support de dossier (44) et/ou le siège (5) s'articulant en pivotant sur le support (42) de manière à ce qu'un mouvement de pivotement du support de dossier (44) et/ou du siège (5) puisse être exécuté autour d'un axe de rotation (6) ; et
comportant au moins un élément à ressort à torsion en élastomère (10, 28) qui comprend un boîtier intérieur (12), un boîtier extérieur (14) entourant le boîtier intérieur (12) et un corps en élastomère (16) disposé dans un intervalle entre le boîtier intérieur (12) et le boîtier extérieur,
lequel boîtier intérieur (12) présente au moins une surface de contact (12a) par laquelle le corps en élastomère (16) est en contact avec le boîtier intérieur (12),
lequel boîtier extérieur (14) présente au moins une surface de contact (14a) par laquelle le corps en élastomère (16) est en contact avec le boîtier extérieur (14),
le corps en élastomère (16) étant relié fixement à la surface de contact (12a) du boîtier intérieur (12) et à la surface de contact (14a) du boîtier extérieur (14),
le boîtier intérieur (12) et/ou le boîtier extérieur (14) de l'élément à ressort à torsion en élastomère respectif (10, 28) étant disposé de manière à pivoter autour de l'axe de rotation (6)
et le support (42) étant couplé au boîtier extérieur (14) de l'élément à ressort à torsion en élastomère respectif (10, 28) et le support de dossier (44) et/ou le siège (5) au boîtier intérieur (12) de l'élément à ressort à torsion en élastomère respectif (10, 28) de manière à ce que, lors du mouvement de pivotement respectif du support de dossier (44) et/ou du siège (5), une rotation du boîtier intérieur (12) à raison d'un angle de rotation (□) soit exécutée autour de l'axe de rotation (6), rotation lors de laquelle le boîtier intérieur (12) bouge par rapport au boîtier extérieur (14), une déformation du corps en élastomère (16) étant alors générée, de sorte que le corps en élastomère (16) exécute entre le boîtier extérieur (14) et le boîtier intérieur (12) un mouvement de rotation en retour qui est dirigé dans le sens inverse de la rotation, et
la surface de contact (12a) du boîtier intérieur (12) présentant, dans un plan de coupe perpendiculaire à l'axe de rotation (6), une section transversale non circulaire et/ou la surface de contact (14a) du boîtier extérieur (14), dans un plan de coupe perpendiculaire à l'axe de rotation (6), une section transversale non circulaire,
**caractérisé en ce que**
la surface de contact (14a) du boîtier extérieur (14)
a) a, du moins par sections, une conformation cylindrique ou
b) a une conformation rectangulaire - respectivement dans un plan de coupe perpendiculaire à l'axe de rotation (6) -, au moins deux coins opposés par paire étant arrondis, ou
c) comprend deux segments angulaires opposés à branches identiques et deux segments en demi-cercle opposés par paire et dont les extrémités sont reliées respectivement aux extrémités des segments angulaires.

2. Dispositif de siège (1),
comportant un siège (5),
un support de dossier (44),
un support (42) pour le support de dossier (44) et/ou le siège (5), le support de dossier (44) et/ou le siège (5) s'articulant en pivotant sur le support (42) de manière à ce qu'un mouvement de pivotement du support de dossier (44) et/ou du siège (5) puisse être exécuté autour d'un axe de rotation (6) ; et
comportant au moins un élément à ressort à torsion en élastomère (10, 28) qui comprend un boîtier intérieur (12), un boîtier extérieur (14) entourant le boîtier intérieur (12) et un corps en élastomère (16) disposé dans un intervalle entre le boîtier intérieur (12) et le boîtier extérieur,
lequel boîtier intérieur (12) présente au moins une surface de contact (12a) par laquelle le corps en élastomère (16) est en contact avec le boîtier intérieur (12),
lequel boîtier extérieur (14) présente au moins une surface de contact (14a) par laquelle le corps en élastomère (16) est en contact avec le boîtier extérieur (14),
le corps en élastomère (16) étant relié fixement à la surface de contact (12a) du boîtier intérieur (12) et à la surface de contact (14a) du boîtier extérieur (14),
le boîtier intérieur (12) et/ou le boîtier extérieur (14) de l'élément à ressort à torsion en élastomère respectif (10, 28) étant disposé de manière à pivoter autour de l'axe de rotation (6)
et le support (42) étant couplé au boîtier intérieur (12) de l'élément à ressort à torsion en élastomère respectif (10, 28) et le support de dossier (44) et/ou le siège (5) au boîtier extérieur (14) de l'élément à ressort à torsion en élastomère respectif (10, 28) de manière à ce que, lors du mouvement de pivotement respectif du support de dossier (44) et/ou du siège (5), une rotation du boîtier extérieur (14) à raison d'un angle de rotation (□) soit exécutée autour de l'axe de rotation (6), rotation lors de laquelle le boîtier intérieur (12) bouge par rapport au boîtier extérieur (14) et une déformation du corps en élastomère (16) est alors générée, de sorte que le corps en élastomère (16) exécute entre le boîtier extérieur (14) et le boîtier intérieur (12) un mouvement de rotation en retour qui est dirigé dans le sens inverse de la rotation, et
la surface de contact (12a) du boîtier intérieur (12) présentant, dans un plan de coupe perpendiculaire à l'axe de rotation (6), une section transversale non circulaire et/ou la surface de contact (14a) du boîtier extérieur (14), dans un plan de coupe perpendiculaire à l'axe de rotation (6), une section transversale non circulaire,
**caractérisé en ce que**
la surface de contact (14a) du boîtier extérieur (14)
a) a, du moins par sections, une conformation cylindrique ou
b) a une conformation rectangulaire - respectivement dans un plan de coupe perpendiculaire à l'axe de rotation (6) - , au moins deux coins opposés par paire étant arrondis, ou
c) comprend deux segments angulaires opposés à branches identiques et deux segments en demi-cercle opposés par paire et dont les extrémités sont reliées respectivement aux extrémités des segments angulaires.

3. Dispositif de siège (1) selon la revendication 1, dans lequel
le boîtier extérieur (14) de l'élément à ressort à torsion en élastomère respectif (10, 28) est relié au support (42) et le boîtier intérieur (12) de l'élément à ressort à torsion en élastomère respectif (10, 28) est relié à un arbre d'appui (26) pouvant tourner autour de l'axe de rotation (6) et qui est relié de manière fixe en rotation au support de dossier (44) et/ou au siège (5).

4. Dispositif de siège (1) selon la revendication 2, dans lequel
le boîtier intérieur de l'élément à ressort à torsion en élastomère respectif est relié au support et le boîtier extérieur de l'élément à ressort à torsion en élastomère respectif est relié à un arbre d'appui pouvant tourner autour de l'axe de rotation et qui est relié de manière fixe en rotation au support de dossier et/ou au siège.

5. Dispositif de siège (1) selon une des revendications précédentes, dans lequel
la surface de contact (12a) du boîtier intérieur (12) et la surface de contact (14a) du boîtier extérieur (14) sont disposées mutuellement de manière à ce que, lors de la rotation du boîtier intérieur (12) et/ou du boîtier extérieur (14) autour de l'axe de rotation (6), au moins dans une plage d'angle de rotation prédéfinie, une réduction (x1-x2, y1-y2) d'une distance entre un point défini du boîtier intérieur (12) et un point défini du boîtier extérieur (14) puisse être occasionnée.

6. Dispositif de siège (1) selon une des revendications précédentes, dans lequel
la surface de contact (12a) du boîtier intérieur (12) et la surface de contact (14a) du boîtier extérieur (14) présentent, dans un plan de coupe perpendiculaire à l'axe de rotation (6), une section transversale non circulaire et sont disposées mutuellement de manière à ce que, par la rotation du boîtier intérieur (12) et/ou du boîtier extérieur (14) autour de l'axe de rotation (6), une sollicitation par pression puisse être occasionnée dans au moins une partie du corps en élastomère (16).

7. Dispositif de siège (1) selon une des revendications précédentes, dans lequel
la surface de contact (12a) du boîtier intérieur (12) et/ou la surface de contact (14a) du boîtier extérieur (14) - respectivement dans un plan de coupe perpendiculaire à l'axe de rotation (6) - ont une conformation polygonale ou rectiligne au moins par sections.

8. Dispositif de siège (1) selon une des revendications précédentes, dans lequel
la surface de contact (12a) du boîtier intérieur (12)-respectivement dans un plan de coupe perpendiculaire à l'axe de rotation (6) - a une conformation rectangulaire.

9. Dispositif de siège (1) selon une des revendications précédentes, dans lequel le rapport entre la surface contenue (Fa) d'une section transversale intérieure du boîtier extérieur respectif (14) et la surface contenue (Fi) d'une section transversale extérieure du boîtier intérieur respectif (12) est supérieur à 7/3.

10. Dispositif de siège (1) selon une des revendications précédentes, dans lequel le corps en élastomère (16) présente un ou plusieurs trous (17) traversant le corps en élastomère (16), le trou respectif (17) s'étendant le long de l'axe de rotation (6).

11. Dispositif de siège (1) selon une des revendications précédentes, dans lequel, au niveau de l'élément à ressort à torsion en élastomère respectif (10), est disposé un élément de retenue (19, 20, 38, 38', 38'''') qui est conçu pour
(i) maintenir le boîtier intérieur (12) dans une position de base prédéfinie par rapport au boîtier extérieur (14), position de base dans laquelle le corps en élastomère (16) présente une déformation élastique prédéterminée et génère entre le boîtier extérieur (14) et le boîtier intérieur (12) un couple de rotation en retour qui est égal à une valeur minimale prédéterminée et
(ii) permettre une rotation du boîtier intérieur (12) par rapport au boîtier extérieur à raison d'un angle de rotation (ϕ) autour de l'axe de rotation (6) dans un sens de rotation dans lequel le couple de rotation en retour augmente au fur et à mesure de l'augmentation de l'angle de rotation (ϕ).

12. Dispositif de siège (1) selon la revendication 11, dans lequel
l'élément de retenue comprend au moins un élément de serrage (19, 20, 38, 38', 38'''') qui soit
(i) présente une première section qui s'engrène fixement dans le boîtier intérieur (12) et présente une seconde section qui - lorsque le boîtier intérieur (12) se trouve dans la position de base prédéfinie par rapport au boîtier extérieur - bute contre une section du boîtier extérieur (14) et permet une rotation du boîtier intérieur (12) et du boîtier extérieur (14) en relation mutuelle autour de l'axe de rotation (6) dans le sens de rotation dans lequel le couple de rotation en retour augmente, soit
(ii) présente une première section qui s'engrène fixement dans le boîtier extérieur (14) et présente une seconde section qui - lorsque le boîtier intérieur (12) se trouve dans la position de base prédéfinie par rapport au boîtier extérieur (14) - bute contre une section du boîtier intérieur (12) et permet une rotation du boîtier intérieur (12) et du boîtier extérieur (14) en relation mutuelle autour de l'axe de rotation (6) dans le sens de rotation dans lequel le couple de rotation en retour augmente.

13. Dispositif de siège (1) selon la revendication 12, dans lequel
le boîtier intérieur (12) comporte une échancrure (12.1) et la première section de l'élément de serrage (20) est fichée de manière fixe en rotation dans cette échancrure (12.1) dans le boîtier intérieur (12) et la seconde section de l'élément de serrage (20) - lorsque le boîtier intérieur (12) se trouve dans la position de base prédéfinie par rapport au boîtier extérieur (14) - bute contre une section du boîtier extérieur (14).

14. Dispositif de siège (1) selon une des revendications précédentes du brevet, comportant
une pluralité d'éléments à ressort à torsion en élastomère, les éléments à ressort à torsion en élastomère respectifs étant juxtaposés de manière à ce que le boîtier intérieur (12) et/ou le boîtier extérieur (14) des éléments à ressort à torsion en élastomère respectifs soient disposés de manière à pouvoir tourner autour du même axe de rotation (6).

15. Dispositif de siège (1) selon la revendication 14, dans lequel
les boîtiers intérieurs des éléments à ressort à torsion en élastomère respectifs sont reliés fixement entre eux et/ou les boîtiers extérieurs des éléments à ressort à torsion en élastomère respectifs sont reliés fixement entre eux.
